# EUROPÄISCHE PATENTANMELDUNG

(11) **EP 4 749 021 A1**
(43) Veröffentlichungstag der Anmeldung: **27.05.2026**
(21) Anmeldenummer: 25217288.7
(22) Anmeldetag: 20.11.2025
(51) Int. Cl.: E01C 5/00, E01C 5/06

(54) **VERLEGESTEIN UND VERLEGESTEINVERBAND MIT SOLCHEN VERLEGESTEINEN**

(30) Priorität: 21.11.2024 EP 24214638
(71) Anmelder: braun-steine GmbH, 73340 Amstetten (DE)
(72) Erfinder: Brunkhorst, Andreas, 71642 Ludwigsburg (DE); Braun, Felix, 89081 Ulm (DE); Braun, Albrecht, 89075 Ulm (DE)
(74) Vertreter: RPK Patentanwälte Reinhardt und Kaufmann Partnerschaft mbB

(57) **Zusammenfassung**

Verlegestein (100) mit einer gedachten Grundfläche (110) und mit mehreren Konturelementen (150), welche innerhalb der gedachten Grundfläche (110) angeordnet sind. Der Umriss (112) umfasst wenigstens vier gleich lange Seiten (120), welche denselben Verlauf aufweisen, welchem eine vorgegebene periodische Funktion zu Grunde liegt. Die Seiten (120) der Grundfläche (110) stoßen an Ecken (140) der Grundfläche (110) zusammen und diese Ecken (140) bilden Ecken (140) eines Quadrats (512) oder eines geometrischen Körpers mit mehr als vier gleichlangen Seiten (120). Der Abstand zwischen gegenüberliegenden Ecken (140) des Quadrates (512) oder des geometrischen Körpers mit mehr als vier gleichlangen Seiten (120) entspricht einer vollständigen Periode oder einem Vielfachen der vollständigen Periode der Funktion des Verlaufs. Ferner git es einen Verlegesteinverband (500) mit einer Mehrzahl von Verlegesteinen (100), wobei mehrere Verlegesteine (100) als erfindungsgemäße Verlegesteine (100) ausgebildet sind.

## Beschreibung

### Stand der Technik

Die Erfindung betrifft einen Verlegestein sowie einen Verlegesteinverband mit solchen Verlegesteinen.

Verlegesteine sind in vielfältigen Ausführungsformen bekannt. Verlegesteine können hierbei mehrere Konturelemente aufweisen, welche in einem bestimmungsgemäß verlegten Zustand des Verlegesteins an einer sichtbaren Oberfläche des Verlegesteins angeordnet sind. Durch die Konturelemente kann ein Eindruck erweckt werden, dass anstelle eines Verlegesteins mehrere kleinere Steine in diesem Bereich verlegt sind.

Beispielsweise beschreibt die DE 1930054 U eine rechteckige Rasenplatte, die aus Längsstegen mit einer durch Querrinnen unterbrochenen Oberfläche und die Längsstege verbindenden Querstegen besteht. Die Querstege weisen hierbei eine geringere Höhe als die Längsstege auf. Die Längsstege bilden an ihrer Oberseite durch Rinnen getrennte Quadrate.

Korrespondierende Verlegesteinverbände mit solchen Verlegesteinen sind ebenfalls bekannt.

### Offenbarung der Erfindung

Eine Aufgabe der Erfindung ist die Bereitstellung eines Verlegesteins, mit welchem mehrere Konturelemente gleichzeitig verlegt werden können, wobei die Cluster aus Konturelementen im Verlegemuster nach der Verlegung nicht erkennbar sind.

Eine weitere Aufgabe besteht in der Bereitstellung eines Verlegesteinverbands mit solchen Verlegesteinen, mit welchen verschiedenen Gestaltungen von Oberflächen realisiert werden können.

Die Aufgaben werden durch die Merkmale der unabhängigen Ansprüche gelöst. Günstige Ausgestaltungen und Vorteile der Erfindung ergeben sich aus den weiteren Ansprüchen, der Beschreibung und der Zeichnung.

Es wird ein Verlegestein vorgeschlagen, welcher eine gedachte Grundfläche und mehrere Konturelemente aufweist. Die Konturelemente sind innerhalb der gedachten Grundfläche angeordnet. Ein Umriss der Grundfläche bildet eine Einhüllende für die Konturelemente aus, wobei der Umriss wenigstens vier gleich lange Seiten umfasst, welche denselben Verlauf aufweisen, welchem eine vorgegebene periodische Funktion zugrunde liegt. Die Seiten der Grundfläche stoßen an Ecken der Grundfläche zusammen und bilden die Ecken eines Quadrats oder eines geometrischen Körpers mit mehr als vier gleichlangen Seiten. Der Abstand zwischen gegenüberliegenden Ecken des Quadrates oder des geometrischen Körpers mit mehr als vier gleichlangen Seiten entspricht einer vollständigen Periode oder einem Vielfachen der vollständigen Periode der Funktion.

Das Quadrat, welches von den Ecken der Grundfläche gebildet wird, weist vier gleich lange Seiten auf. Zudem sind Seiten der Grundfläche ebenfalls gleichlang. Dadurch kann der Verlegestein in einem quadratischen Verlegeraster verlegt werden. Hierbei ist eine Verlegung mittels einer Kreuzfuge möglich. Diese ist einfach umsetzbar. Weiter entsteht kein Versatz, wie bei einem Halbverband, wodurch einfach geradlinige Abschlüsse umgesetzt werden können. Dadurch können auch mehrere Verlegesteine einfach geklammert werden, wodurch ein Transport oder eine maschinelle Verlegung vereinfacht werden können.

Alternativ können die Ecken der Grundfläche ein Sechseck oder ein Achteck oder einen anderen geeigneten geometrischen Körper mit gleich langen Seiten bilden. Dadurch kann der Verlegestein in einem mehreckigen Verlegeraster verlegt werden.

Die Konturelemente bilden innerhalb der Grundfläche ein Cluster aus. Durch den Verlauf der Seiten des Umrisses der Grundfläche, welchem eine periodische Funktion zugrunde liegt, können die Grenzen zwischen den Grundflächen einzelner Verlegesteine im verlegten Zustand im Verlegemuster eines Verlegesteinverbands verschwimmen. Dadurch können die Cluster weniger erkennbar sein, so dass ein unregelmäßiges und/oder natürlich wirkendes Verlegemuster von einem Betrachter wahrgenommen werden kann.

Unter einem Verlegestein wird eine Baugruppe oder ein Element verstanden, welche bzw. welches eine Oberseite und eine Unterseite umfasst. Die Unterseite wird mit dem Untergrund verbunden und die Oberseite bildet im verlegten Zustand des Verlegesteins eine sichtbare Oberfläche aus. Hierbei können Oberseite und Unterseite gegenüberliegend zueinander angeordnet sein. Alternativ können Oberseite und Unterseite auch benachbart zueinander, beispielsweise über Eck, angeordnet sein. Die Konturelemente können zumindest an der sichtbaren Oberfläche angeordnet sein und/oder können zumindest von einer sichtbaren Oberfläche abstehen und/oder können eine sichtbare Oberfläche zumindest teilweise ausbilden.

Der Umriss kann ein durch gedachte Linien gebildeter Umriss sein oder kann ein durch Kanten von Elementen des erfindungsgemäßen Verlegesteins vorgegebener Umriss sein. Des Weiteren ist eine Kombination aus vorhandenen Kanten und gedachten Linien als Umriss vorstellbar. Hierbei können Kanten von Elementen des Verlegesteins jeweils einen Abschnitt des Umrisses ausbilden. Dieser wenigstens eine Abschnitt kann an wenigstens eine gedachte Linie, welche ebenfalls einen Abschnitt des Umrisses ausbilden kann, anschließen. Mehrere durch Kanten gebildete Abschnitte des Umrisses können durch gedachte Linien miteinander verbunden sein.

Beispielsweise können die Konturelemente dicht nebeneinander angeordnet sein, um eine den Umriss oder eine einen Abschnitt des Umrisses bildende Kante auszubilden. Hierbei können Seiten der Konturelemente Abschnitte aufweisen, welche einen Abschnitt des Umrisses ausbilden. Diese können bei lückenlos nebeneinander angeordneten Konturelementen eine durchgängige Kante ausbilden. Weiter können sich die Konturelemente überschneiden.

Alternativ können mehrere Konturelemente Seiten aufweisen, welche jeweils einen Abschnitt des Umrisses der Grundfläche ausbilden, wobei Lücken zwischen diesen Abschnitten durch gedachte Linien geschlossen werden können.

Zusätzlich oder alternativ kann ein Basiselement des erfindungsgemäßen Verlegesteins eine den Umriss oder wenigstens eine einen Abschnitt des Umrisses ausbildende Kante umfassen. Weiter kann das Basiselement eine Fläche umfassen, welche einen Bereich der Grundfläche oder die gesamte Grundfläche ausbildet. Ein Basiselement kann ein Element sein, auf welchem die Konturelemente angeordnet sind oder welches die Konturelemente miteinander verbindet.

Zusätzlich oder alternativ kann am Basiselement und/oder an wenigstens einem der randseitigen Konturelemente ein Abstandshalter angeordnet sein, welcher eine Kante aufweist, welche einen Abschnitt des Umrisses ausbilden kann. Zudem ist vorstellbar, dass der Umriss lediglich aus gedachten Linien gebildet ist, wobei die innerhalb der Grundfläche angeordneten Konturelemente diese gedachten Linien nicht überschneiden.

Ein Querschnitt und/oder eine Oberseite des Basiselements kann die Form der Grundfläche aufweisen oder ausbilden. Alternativ kann ein Querschnitt von mehreren miteinander verbundenen Konturelementen die Grundfläche oder einen Bereich oder mehrere Bereiche der Grundfläche ausbilden. Zusätzlich ist eine Kombination aus gedachten Bereichen und Querschnitten oder Oberseiten von Basiselementen und/oder Konturelementen als Grundfläche vorstellbar.

Unter einem Konturelement wird im Folgenden beispielsweise ein Element verstanden, welches zumindest eine Oberfläche und/oder eine Kontur und/oder eine Form eines natürlichen Steins oder eines Pflastersteins aufweist. Beispielsweise kann das Konturelement organisch geformt sein und kann insbesondere die Form eines Wackersteins aufweisen. Der Querschnitt des Konturelements kann zusätzlich oder alternativ eine geometrische Form, wie beispielsweise ein Mehreck bzw. ein allgemeines Vieleck, ein Rechteck, ein Quadrat, ein Dreieck, einen Kreis, eine Ellipse oder eine Kombination aus mehreren Formen oder eine organische Form aufweisen.

Zudem sind viele Mischformen für die Konturelemente vorstellbar.

Die Konturelemente weisen eine kleinere sichtbare Konturelementoberseite auf als die Grundfläche des Verlegesteins.

Hierbei können mehrere innerhalb der Grundfläche angeordnete Konturelemente unterschiedliche Formen und/oder Abmessungen aufweisen. Es können auch identische Konturelemente innerhalb der Grundfläche angeordnet sein. Zudem ist eine Mischung aus identischen und unterschiedlichen Konturelementen vorstellbar. Beispielsweise ist eine Mischung aus Konturelementen mit organischer Form und Konturelementen mit geometrischen Formen vorstellbar.

Ebenso sind Konturelemente mit gleichen Formen vorstellbar, welche sich in den Abmessungen und/oder Ausrichtungen unterscheiden. Zudem können wenigstens zwei Konturelemente überlappend zueinander angeordnet sein, wobei sich die Konturelemente, insbesondere deren Konturelementoberseiten, überschneiden. Alternativ können sich die Konturelementente auch in nicht sichtbaren Bereichen überschneiden.

Die Konturelemente können in vorteilhafter Weise in Hochrichtung derart angeordnet sein, dass im verlegten Zustand von mehreren erfindungsgemäßen Verlegesteinen der Eindruck eines natürlichen Wegs und/oder Platzes mit Steinen oder einem mit Pflastersteinen gepflasterten Weg und/oder Platz erweckt werden kann. Die innerhalb der Grundfläche angeordneten Konturelemente können unterschiedliche senkrecht zur Grundfläche verlaufende Tiefen aufweisen, wodurch Wege und/oder Plätze mit unebener Oberfläche geschaffen werden können. Diese Oberfläche kann beispielsweise bei Nässe oder Eis oder Schnee weniger rutschig sein.

Da mehrere Konturelemente innerhalb der Grundfläche des Verlegesteins angeordnet sind und ein Cluster bilden, entsteht in vorteilhafter Weise durch das Verlegen eines erfindungsgemäßen Verlegesteins der Eindruck, dass viele kleinere Steine bzw. Pflastersteine an dieser Stelle verlegt sind. Hierbei können in vorteilhafter Weise viele interessante Verlegemuster durch die Wahl und die Anordnung der Konturelemente am Verlegestein geschaffen werden.

Die Konturelemente weisen innerhalb des Verlegesteins einen festen Ort auf.

Bei einer Ausführung mit einem quadratischen Verlegeraster kann der Verlegestein innerhalb eines Verlegesteinverbands um 90°, 180°, 270°, 360° gedreht am selben Ort verlegt sein. Bei einer Ausführung mit einem mehreckigen Verlegeraster, welches mehr als vier gleichlange Seiten und entsprechend mehr Ecken aufweist, kann ebenfalls ein Drehen des Verlegesteins innerhalb des Verlegesteinverbands um eine geeignete Gradzahl erfolgen. Durch das Drehen des Verlegesteins weisen die Konturelemente innerhalb des Verlegesteinverbands unterschiedliche Positionen je nach Ausrichtung des Verlegesteins auf. Hierbei können mit ein und demselben Verlegestein unterschiedlich platzierte Konturelemente im Verlegesteinverband umgesetzt werden. Hierbei kann in vorteilhafter Weise eine Wiederholung der Konturelemente und dadurch eine Wiederholung eines Verlegemusters verhindert oder erschwert werden. Dadurch kann verhindert werden, dass der Eindruck einer sich wiederholenden Abfolge von Konturelementen entsteht. Zudem kommt eine solche Anordnung der Konturelemente am Verlegestein und die unterschiedliche Ausrichtung vorhandener Verlegesteine einer Einzelverlegung von Pflastersteinen nahe. Da mehrere Konturelemente gleichzeitig mit einem Verlegestein verlegt werden, ist diese Art der Verlegung jedoch schneller als eine Einzelverlegung. Zudem ist eine Verzahnung benachbarter Verlegesteine durch die Seiten, welchen die periodische Funktion zugrunde liegt, umsetzbar.

Die Verlegesteine mit dem quadratischen Verlegerraster können ausschließlich in Kreuzfuge gelegt werden. Ein Halbverband ist somit nicht möglich. Ein Halbverband könnte eventuell umgesetzt werden, wenn die Verläufe der Seiten des Umrisses mehr als eine Periode der periodischen Funktion aufweisen. Bei Seiten, deren Verlauf lediglich eine Periode aufweisen, ist ein Halbverband ausgeschlossen. Verlegeraster mit mehr als vier Ecken können in geeigneter Art und Weise verlegt werden.

Dadurch, dass dem Verlauf der Seiten der Grundfläche eine periodische Funktion zugrunde liegt, können die Grenzen zwischen aneinandergrenzenden Seiten benachbarter Verlegesteine zueinander verschwimmen, sodass der Verlauf der Grenze zwischen zwei Verlegesteinen nicht offensichtlich ist. Dadurch kann auf dem ersten Blick der Eindruck eines wilden Verbands von Pflastersteinen entstehen.

In vorteilhafter Weise können die erfindungsgemäßen Verlegesteine als Erdreichabdeckung genutzt werden. Hierbei können die Verlegesteine als Bodenplatten oder Pflastersteine ausgebildet sein. Weiter können die Verlegesteine als Wandabdeckung oder Deckenabdeckung genutzt werden. Hierbei können die Verlegesteine beispielweise als Fliesen ausgebildet sein.

Die Seiten des Umrisses stoßen an Ecken der Grundfläche zusammen und bilden die Ecken des Quadrats oder des geometrischen Körpers mit mehr als vier Seiten. Dieses Quadrat oder dieser geometrische Körper kann das Verlegeraster des Verlegesteins ausbilden. Hierbei ragt eine konvexe Auslenkung bzw. eine obere Stufe der periodischen Funktion über das Verlegeraster hinaus und eine konkave Auslenkung bzw. eine untere Stufe der periodischen Funktion scheidet in das Verlegeraster ein. Im verlegten Zustand greift die konvexe Auslenkung bzw. die obere Stufe eines Verlegesteins in die konkave Auslenkung bzw. die untere Stufe eines benachbarten Verlegesteins ein. Dadurch kann in vorteilhafter Weise ein Verschiebeschutz umgesetzt werden. Durch das Verzahnen der konvexen Auslenkungen bzw. Ausbuchtungen bzw. oberen Stufen und der konkaven Auslenkungen bzw. Ausbuchtungen bzw. unteren Stufen der Seiten können Schubkräfte aus mehreren Richtungen aufgenommen werden, ohne dass sich der erfindungsgemäße Verlegestein verdreht. Dies ist auch bei gedachten Linien des Umrisses der Fall, da die innerhalb der Grundfläche angeordneten Konturelemente über das Verlegeraster hinausragen oder eine Ausbuchtung im Verlegeraster freilassen. Dadurch können die Konturelemente Schubkräfte aufnehmen.

Unter einem Verlegeraster wird im Folgenden ein zweidimensionales Konstrukt verstanden, mit welchem eine Fläche theoretisch belegt werden kann. Hierbei ist das Verlegeraster derart ausgestaltet, dass die Seiten der Umrisse benachbarter Verlegeraster lückenlos aneinander anliegen. Das Verlegeraster umfasst die Fläche eines Querschnitts des Verlegesteins bzw. die Grundfläche des Verlegesteins und einen halben Verlegeabstand zu einem benachbarten Verlegestein. Da die Fläche des Querschnitts bzw. die Grundfläche des Verlegesteins und der halbe Verlegeabstand im Verlegeraster berücksichtigt sind, kann mit diesen Verlegerastern unkompliziert ein Bodenbelag und/oder Wandbelag und/oder Deckenbelag und/oder ein Verlegesteinverband und/oder ein Flächenmuster geplant werden.

Nach einer günstigen Ausgestaltung des Verlegesteins kann die periodische Funktion, welche dem Verlauf zugrunde liegt, eine Sinusfunktion oder eine Rechteckfunktion sein. Die periodische Funktion kann innerhalb einer Periode zwei alternierend angeordnete Abschnitte aufweisen. Ein erster Abschnitt, welcher insbesondere als konkave Auslenkung oder als untere Stufe ausgebildet ist, kann näher an einem Mittelpunkt verlaufen als ein zweiter Abschnitt, welcher insbesondere als konvexe Auslenkung oder als obere Stufe ausgebildet ist. Die obere Stufe ist beabstandet zur unteren Stufe angeordnet. Die Stufen können gleichlang oder unterschiedlich lang ausgebildet sein. Dadurch können gegenüberliegende Seiten des Umrisses der Grundfläche parallel zueinander verlaufen. Hierbei kann eine Seite einen Bereich mit einer konvexen Ausbuchtung oder einer oberen Stufe aufweisen und die gegenüberliegende parallel verlaufende Seite kann an einem diesen Bereich gegenüberliegenden Bereich eine konkave Einbuchtung oder eine untere Stufe aufweisen. Dadurch können Steine mit demselben Umriss bzw. mit demselben sinusförmigen Verlauf oder demselben stufenförmigen Verlauf einfach benachbart zueinander verlegt werden. Hierbei können konvexe Ausbuchtungen bzw. obere Stufen einer Seite jeweils in eine konkave Einbuchtung bzw. untere Stufe einer benachbarten Seite eingreifen.

Es ist möglich, eine Rechteckfunktion aus einer Sinusfunktion zu konstruieren. Beispielsweise können an den Extrempunkten der Sinusfunktion Tangenten angelegt werden, welche an Wendepunkten der Sinusfunktion aufeinandertreffen und miteinander verbunden werden. Alternativ kann eine Gerade, welche Wendepunkte miteinander verbindet, mit einer Tangente am Extrempunkt, beispielsweise an einem Wendepunkt, verbunden werden. Die Länge der Tangenten und/oder der verbindenden Geraden kann ebenfalls von markanten Punkten der Sinusfunktion abhängig sein.

Durch den sinusförmigen Verlauf der wenigstens vier Seiten des Umrisses können Verlegesteine mit demselben Umriss bzw. mit Seiten mit derselben Sinusfunktion für den sinusförmigen Verlauf einfach und lückenlos verlegt werden. Dasselbe gilt für Verlegesteine einem stufenförmigen Verlauf der wenigstens vier Seiten des Umrisses, welchen die Rechteckfunktion zugrunde liegt. Die stufenförmigen Verläufe können unter Umständen beim Verlegen Lücken im Verlegemuster ausbilden.

Weiter entstehen beim Verlegen solcher Verlegesteine in vorteilhafter Weise keine klaren Kanten und Fugen, so dass ein Verlegemuster ohne ersichtliches Raster entstehen kann, wodurch ein natürliches Erscheinungsbild des korrespondierenden Verlegemusters umgesetzt werden kann.

Die Anzahl der Auslenkungen des sinusförmigen Verlaufs oder des stufenförmigen Verlaufs der Seiten des Umrisses können beliebig gewählt werden. Unter einer Auslenkung wird eine konvexe oder eine konkave Auslenkung oder eine obere Stufe oder eine untere Stufe verstanden. Bei einem Verlauf mit mehreren Auslenkungen wechseln sich konvexe Auslenkungen mit einem Maximum und konkave Auslenkungen mit einem Minimum bzw. obere Stufen mit unteren Stufen ab. Die Amplitude des sinusförmigen Verlaufs kann so gewählt werden, dass diese periodisch Werte zwischen einem maximalen Wert im Maximum und einem minimalen Wert im Minimum aufweist, wobei der Betrag des maximalen Werts gleich dem Betrag des minimalen Werts ist. Hierbei können gleichbleibende maximale Werte für die Maxima und gleichbleibende minimale Werte für die Minima gewählt werden. Die Rechteckfunktion weist in einer Periode ein Plateau bei einem Maximalwert und ein Plateau bei einem Minimalwert auf, wobei das Plateau mit dem Maximalwert die obere Stufe ist und das Plateau mit dem Minimalwert die untere Stufe ist. Zwischen den Plateaus gibt es einen Wendepunkt, in welchem ein Sprung zwischen den Plateaus verläuft.

Beispielsweise weist eine Seite des Umrisses eine gleiche Anzahl Minima und Maxima auf, hierbei kann eine Seite eine konkave Auslenkung mit einem Minimum bzw. eine untere Stufe und eine konvexe Auslenkung mit einem Maximum bzw. eine obere Stufe aufweisen.

Die Seiten weisen jeweils einen sinusförmigen Verlauf mit einer vollständigen Periode oder einem Vielfachen einer vollständigen Periode der Sinusfunktion auf. Dadurch weist jede Seite mindestens ein Maximum und mindestens ein Minimum auf. Hierbei startet die Periode in einer Ecke der Grundfläche und verläuft zur gegenüberliegenden Ecke der Grundfläche, in welcher die Periode der nächsten Seite startet.

Die Seiten weisen jeweils bei einem stufenförmigen Verlauf eine vollständige Periode oder ein Vielfaches einer vollständigen Periode der Rechteckfunktion auf. Dadurch weist jede Seite mindestens ein oberes Plateau und mindestens ein unteres Plateau auf. Hierbei startet die Periode in einer Ecke der Grundfläche und verläuft zur gegenüberliegenden Ecke der Grundfläche, in welcher die Periode der nächsten Seite startet.

Weiter kann der Verlegestein, wenn alle Seiten dieselbe Sinusfunktion für den sinusförmigen Verlauf oder dieselbe Rechteckfunktion für stufenförmigen Verlauf der Seiten aufweisen, im rechten Winkel oder einem anderen geeigneten Winkel gedreht werden, wobei die konvexen Ausbuchtungen oder oberen Stufen einer Seite jeweils in eine konkave Einbuchtung oder eine untere Stufe einer benachbarten Seite eingreifen. Dadurch können die Seiten benachbarter Verlegesteine, auch wenn die Steine im rechten Winkel oder einem anderen geeigneten Winkel gedreht sind, ineinander eingreifen. Weiter können die Konturelemente durch die Drehung der Verlegesteine im geeigneten Winkel unterschiedliche Ausrichtungen im Verlegemuster aufweisen.

Nach einer günstigen Ausgestaltung des Verlegesteins können in Ecken der Grundfläche Wendepunkte gegenläufiger Auslenkungen aufeinandertreffen An den Wendepunkten haben die Amplituden einen Wert von Null. Unter gegenläufig wird verstanden, dass der Wert der Amplitude der einen Seite des Umrisses zur Ecke hin zunimmt und der Wert der Amplitude der anderen Seite des Umrisses zur Ecke hin abnimmt.

In vorteilhafter Weise ist ein solcher Umriss rotationssymmetrisch. Dadurch kann der Verlegestein im rechten Winkel um 90°, 180°, 270° und 360° oder um andere geeignete Winkel um die Hochachse gedreht werden und dessen konvexe Auslenkungen bzw. obere Stufen können in konkave Auslenkungen bzw. untere Stufen eines benachbarten Verlegesteins eingreifen.

Nach einer günstigen Ausgestaltung des Verlegesteins kann die Grundfläche im Mittelpunkt rotationssymmetrisch um 90°, 180°, 270° und 360° sein. In vorteilhafter Weise kann ein solcher Verlegestein im rechten Winkel um 90°, 180°, 270° oder 360° um eine Hochachse gedreht werden und einfach mit einem Verlegestein mit einem identischen Umriss bzw. mit einem Umriss mit derselben Sinusfunktion für den sinusförmigen Verlauf der Seiten oder derselben Rechteckfunktion für den stufenförmigen Verlauf der Seiten des Umrisses verlegt werden, da die konvexe Auslenkung oder die obere Stufe des einen Verlegesteins in die konkave Auslenkung oder in die untere Stufe des anderen Steins eingreifen kann. Dadurch sind vier unterschiedliche Ausrichtungen des Verlegesteins und dadurch vier unterschiedliche Ausrichtungen der Konturelemente des Verlegesteins möglich. Der Verlegestein kann in einer festgelegten Position im Verlegeraster um 90°, 180°, 270°, 360 gedreht werden. Hierbei kann durch die Drehung eine Erscheinung im Verlegeraster an dieser Position verändert werden, ohne dass andere Verlegesteine bewegt werden.

Bei einem Verlegestein mit mehr als vier Ecken sind andere Rotationssymmetrien um den Mittelpunkt vorstellbar. Ein Sechseck kann beispielsweise im Mittelpunkt rotationssymmetrisch um 60°, 120°, 180°, 240°, 300° und 360° sein.

Nach einer günstigen Ausgestaltung des Verlegesteins können gegenüberliegende Seiten des Umrisses der Grundfläche parallel zueinander verlaufen. Hierbei kann eine Seite einen Bereich mit einer konvexen Ausbuchtung aufweisen und die gegenüberliegende parallel verlaufende Seite kann an einem diesen Bereich gegenüberliegenden Bereich eine konkave Einbuchtung aufweisen. Alternativ kann die eine Seite einen Bereich mit einer oberen Stufe aufweisen und die gegenüberliegende parallel verlaufende Seite kann an einem diesen Bereich gegenüberliegenden Bereich eine untere Stufe aufweisen. Dies ermöglicht eine einfache intuitive Verlegung der Verlegesteine. Zudem wird eine durchgängige sinusförmige oder stufenförmige Fuge zwischen den Verlegesteinen geschaffen. Des Weiteren können die Verlegesteine lückenlos oder zumindest nahezu miteinander verlegt werden.

Nach einer günstigen Ausgestaltung des Verlegesteins kann der Verlegestein aus zwei Teilsteinen gebildet sein. Dem Verlauf der Verbindungsseite zwischen den Teilsteinen kann ebenfalls die periodische Funktion zugrunde liegen. Dadurch kann die Verbindungsseite denselben Verlauf wie die anderen Seiten des Umrisses aufweisen. In vorteilhafter Weise kann der Verlegestein, welcher aus den Teilsteinen gebildet wird, einen Seitenverlauf mit einer vollständigen Periode aufweisen. Dadurch weisen die Teilsteine jeweils zwei einander gegenüberliegende Seiten mit einer halben Periode des Seitenverlaufs auf. Zudem weisen die Teilsteine zwei einander gegenüberliegende Seiten mit einer vollständigen Periode des Seitenverlaufs auf. Die Teilsteine können in vorteilhafter Weise unabhängig voneinander verlegt werden. Hierbei können die Teilsteine beispielsweise rotiert zueinander angeordnet sein. Mit den Teilsteinen kann beispielsweise eine Umrandung gebildet werden.

Nach einer günstigen Ausgestaltung des Verlegesteins können die Konturelemente im bestimmungemäß verlegtem Zustand des Verlegesteins an der sichtbaren Oberfläche angeordnet sein und können einen Konturelementverband mit Fugen zwischen benachbarten Konturelementen an der sichtbaren Oberfläche ausbilden. Die Konturelemente können hierbei spiegelsymmetrisch zueinander angeordnet sein. Zudem können die Konturelemente in unterschiedlichen Abständen sowie beliebig gedreht zueinander positioniert sein, wodurch die Cluster aus Konturelementen im Verlegemuster nach der Verlegung weniger erkennbar sind. Die sichtbare Oberfläche der Verlegesteine kann hierbei eine Unterseite und/oder eine Oberseite des Verlegesteins sein. Dadurch kann der Verlegestein mit der Unterseite oder mit der Oberseite die sichtbare Oberfläche ausbilden. In vorteilhafter Weise kann ein solcher Verlegestein zusätzlich oder alternativ um eine Längsachse und/oder um eine Querachse gedreht und verlegt werden. Beispielsweise können die Oberseite und die Unterseite gegenüberliegend zueinander angeordnet sein. Hierbei kann der Stein um 180° um die Längsachse und/oder um die Querachse gedreht werden, wodurch ein anderer optischer Eindruck erzielt werden kann.

Mehrere Ausführungsbeispiele des erfindungsgemäßen Verlegesteins können dieselbe Grundfläche mit demselben Umriss aufweisen und auf der sichtbaren Oberfläche beispielsweise unterschiedliche Konturelementverbände umfassen. Dadurch können die unterschiedlichen Verlegesteine einfach miteinander verlegt werden und durch die Kombination verschiedener Verlegesteine mit unterschiedlichen Konturelementverbänden bzw. Cluster aus Konturelementen können die einzelnen Koturelementverbände bzw. Cluster aus Konturelementen im Verlegemuster nach der Verlegung weniger erkennbar sein. Dadurch können die Konturelemente im verlegten Zustand einen anderen optischen Eindruck erzeugen. Hierbei kann eine Vielzahl von Verlegemustern mit entsprechenden Verlegesteinen erzeugt werden. Die Fugen bzw. Abstände zwischen den Konturelementen können mit Fugenmaterial oder anderem geeigneten Füllmaterial gefüllt werden und sogenannte Scheinfugen bilden.

Weiter können die Fugen bzw. Abstände zwischen den Konturelementen begrünt werden. Ebenso kann die Fuge zwischen den Verlegesteinen mit geeigneten Fugen- und/oder Füllmaterial gefüllt werden.

Da im Verlegemuster sowohl Scheinfugen als auch Fugen vorkommen, ist nicht mehr erkennbar, wo die Fuge zwischen den Verlegesteinen verläuft. Dadurch kann ein organischeres oder natürlicheres und/oder wilderes bzw. weniger geordnetes und/oder weniger konstruiertes Aussehen des Verlegemusters ermöglicht werden. Zudem ist durch das Füllen und/oder Begrünen der Zwischenräume zwischen den Konturelementen und den Fugen zwischen den Verlegesteinen nicht mehr ersichtlich, dass es sich um einen großen Verlegestein mit mehreren Konturelementen handelt. Es kann der Eindruck erweckt werden, dass auf der Fläche mehrere kleine Verlegesteine verlegt sind.

Nach einer günstigen Ausgestaltung des Verlegesteins können am Rand angeordnete Konturelemente einen Umriss aufweisen, welcher zumindest teilweise den gedachten Umriss der Grundfläche berühren. Dadurch kann der Verlauf des Umrisses der Grundfläche besser nachverfolgt werden und ein Verzahnen benachbarter Seiten erleichtert werden.

Nach einer günstigen Ausgestaltung des Verlegesteins können Konturelemente als Pflastersteine mit zwei Stirnseiten und die Stirnseiten miteinander verbindenden Mantelflächen ausgebildet sein. Wenigstens eine der Stirnseiten der Pflastersteine bildet eine Konturelementoberseite aus, welche einen Bereich einer sichtbaren Oberfläche des Verlegesteins ausbildet. Dadurch, dass der Verlegestein mehrere Pflastersteine aufweist, wird der Eindruck, dass im Bereich des Verlegesteins mehrere Pflastersteine verlegt sind, verstärkt. Weiter können die Fugen zwischen miteinander verbundenen Pflastersteinen tiefer sein als die Fugen zwischen anderen Konturelementen. Dadurch kann ein Bewuchs der Fugen zwischen den als Pflastersteinen ausbildenden Konturelementen und auch eine Flüssigkeitsaufnahme der Fugen zwischen den als Pflastersteinen ausgebildeten Konturelementen verbessert werden.

Zusätzlich oder alternativ kann der Verlegestein wenigstens vier gedachte Seitenflächen umfassen, welche jeweils entlang einer der Seiten des Umrisses verlaufen. Hierbei bildet die Seite des Umrisses eine Stirnseite der gedachten Seitenfläche aus.

Hierbei kann wenigstens ein am Rand angeordnetes Konturelement an seiner Mantelfläche wenigstens einen Abstandshalter aufweisen, welcher entlang der Seitenfläche verläuft und einen Abschnitt der Seitenfläche des Verlegesteins ausbildet.

Zusätzlich oder alternativ kann die Mantelfläche des Konturelements einen Bereich der Seitenfläche des Verlegesteins ausbilden. Zusätzlich oder alternativ kann eine Mantelfläche eines Basiselements einen Bereich der Seitenfläche ausbilden.

Die einander zugewandten Seitenflächen benachbarter Verlegesteine können einfach miteinander verzahnen oder ineinander eingreifen und dadurch einen wirksamen Verschiebeschutz ausbilden.

Die Abstandshalter oder Bereiche der Mantelflächen des Konturelementes von benachbart zueinander angeordneter Verlegesteinen liegen im bestimmungsmäßen Zustand aneinander an. Der Abstandshalter und/oder der wenigstens eine Bereich der Mantelfläche des Konturelementes folgt hierbei der periodischen Funktion der Seite des Umrisses. Zudem bilden die Abstandshalter und der wenigstens eine Bereich der Mantelfläche des Konturelementes verlässliche Auflageflächen im bestimmungemäß verlegtem Zustand an. Zudem können die Auflageflächen bei der Produktion und/oder beim Transport das Klammern benachbart zueinander angeordneter Verlegesteine ermöglichen oder erleichtern. Hierbei können Kräfte von außen gleichmäßig auf korrespondierende Verlegesteine verteilt werden. Durch Auflageflächen an den Rändern des Verlegesteins kann der Transport der Verlegesteine in vorteilhafter Weise erleichtert werden. Zudem können Endlosbänder für die Produktionsschritte umgesetzt werden.

Nach einer günstigen Ausgestaltung des Verlegesteins können die Konturelemente einen Umriss aufweisen, welcher eine geometrische Form mit geradlinig verlaufenden Seiten aufweist. Der Umriss bildet die von oben sichtbare umlaufende Außenkontur der sichtbaren Konturoberseite des jeweiligen Konturelements aus. Die Konturelemente können insbesondere als Pflastersteine ausgebildet sein. Durch den geradlinigen Verlauf der Seiten des Umrisses der Konturelemente können die Mantelflächen der Konturelemente ebenfalls geradlinig verlaufen. Dadurch können die Konturelemente aneinander anliegen und einfach miteinander verbunden werden. Ein solcher Verlauf der Umrisse der Konturelemente ist besonders bei einem stufenförmigen Verlauf des Umrisses der Grundfläche sinnvoll, da geradlinig verlaufende Seiten der Konturelemente die Bereiche der Grundfläche, welche von den Stufen gebildet sind, einfach füllen können. Hierbei kann der Verlegestein viele kleine oder wenige große Konturelemente oder eine Mischung aus großen und kleinen Konturelementen aufweisen. Zudem können die Konturelemente in Reihen oder wild angeordnet sein. Zusätzlich oder alternativ können Konturelemente unterschiedliche Abmessungen aufweisen.

Nach einer günstigen Ausgestaltung des Verlegesteins können die innerhalb der Grundfläche angeordneten Konturelemente einen ein Quadrat oder ein Rechteck umschließenden Umriss aufweisen. Die Konturelemente können als Pflastersteine ausgebildet sein. Die äußeren Abschnitte der Umrisse der Konturelemente können den Umriss der Grundfläche ausbilden. Den Seiten des Umrisses der Grundfläche kann insbesondere die Rechteckfunktion zugrunde liegen. Hierbei können vier identische quadratische oder vier identische rechteckige Konturelemente den Umriss der Grundfläche ausbilden und einen Großteil der Grundfläche füllen. Alternativ können auch mehr als vier rechteckige Konturelemente innerhalb der Grundfläche angeordnet sein. Diese können gleich oder unterschiedliche Abmessungen aufweisen.

Nach einer günstigen Ausgestaltung des Verlegesteins können die Konturelemente jeweils einen Umriss aufweisen, welcher eine Anzahl von Wölbungen aufweist, welche jeweils von einer gedachten Sekante geschnitten werden. Hierbei kann der Verlegestein viele kleine oder wenige große Konturelemente oder eine Mischung aus großen und kleinen Konturelementen aufweisen. Zudem können die Konturelemente in Reihen oder wild angeordnet sein. Zusätzlich können Konturelemente gleiche Abmessungen aufweisen. Alternativ können mehrere innerhalb der Grundfläche angeordnete Konturelemente dieselben Abmessungen aufweisen. Der Umriss der Konturelemente kann die von oben sichtbare umlaufende Außenkontur des jeweiligen Konturelements sein. Die Konturelemente können als Pflastersteine ausgebildet sein. Die Sekanten können gleichlang und/oder unterschiedlich lang ausgebildet sein.

Durch einen solchen Umriss kann ein natürlich wirkendes Konturelement geschaffen werden. Zudem können viele sich voneinander unterscheidende Konturelemente mit solchen Umrissen konstruiert werden. Dadurch können interessante und natürlich bzw. organisch wirkende Verlegemuster geschaffen werden, welche sich in ein natürliches Umfeld einfügen können. Verschiedene, beispielsweise als Wackersteine ausgebildete Konturelemente können das Verlegemuster auflockern oder wilder gestalten, so dass ein interessantes natürlich aussehendes Verlegemuster mit den Verlegesteinen geschaffen werden kann. Beispielsweise können die Konturelemente kartoffelartig aussehen.

Da mehrere Konturelemente mit einem Verlegestein verlegt werden können, kann das Belegen des Erdreichs erleichtert und beschleunigt werden. Solche Formen der Umrisse der Konturelemente sind insbesondere bei einem sinusförmigen Verlauf der Seiten des Umrisses der Grundfläche des Verlegesteins vorteilhaft, weil die gebogenen Seiten der Umrisse und Mantelflächen der Konturelemente sich besser an den geschwungenen, sinusförmigen Verlauf der Grundfläche und der Seitenfläche anpassen lassen. Dadurch können insbesondere die gebogenen Bereiche am Rand der Grundfläche besser durch die Konturelemente ausgefüllt werden.

Nach einer günstigen Ausgestaltung des Verlegesteins kann wenigstens ein Befestigungselement wenigstens zwei insbesondere als Pflastersteine ausgebildete Konturelemente miteinander verbinden. In einer denkbaren Ausgestaltung des Verlegesteins kann der Umriss der Grundfläche ein durch gedachte Linien gebildeter Umriss sein. Hierbei kann jede Seite des gedachten Umrisses beispielsweise von wenigstens zwei Konturelementen berührt werden. Alternativ kann ein Abschnitt eines Umrisses eines Konturelements einen Abschnitt des Umrisses der Grundfläche ausbilden. Zudem ist vorstellbar, dass ein Konturelement zwei oder drei Seiten des gedachten Umrisses berührt. Das wenigstens eine Befestigungselement kann als netzartige Struktur und/oder als mehreckiges Element ausgebildet sein.

Das wenigstens eine Befestigungselement kann an einer nicht sichtbaren Rückseite der Konturelemente, insbesondere an der Rückseite des Verlegesteins angeordnet sein, um diese Konturelemente an den Rückseiten miteinander zu verbinden. Hierbei muss die Rückseite der Konturelemente nicht zwingend der Unterseite des Verlegesteins zugewandt sein.

Zusätzlich oder alternativ kann wenigstens eines der Befestigungselemente zwischen wenigstens zwei Konturelementen angeordnet sein und kann entsprechende einander gegenüberliegende Mantelflächen benachbarter Konturelemente miteinander verbinden.

Die Form des wenigstens einen Befestigungselements kann beliebig gewählt werden. Es sind geometrische Formen und andere Formen vorstellbar. Zudem ist eine Kombination aus an Rückseiten der Konturelemente angeordneten Befestigungselementen und an Mantelflächen der Konturelemente angeordneten Befestigungselementen vorstellbar.

Eine Position der sichtbaren Oberseite des wenigstens einen Befestigungselements kann so gewählt werden, dass die Oberseite unterhalb der Konturelementoberseiten der vorhandenen Konturelemente angeordnet ist. Dadurch kann das wenigstens eine Befestigungselement durch Fugen- und/oder Füllmaterial abgedeckt werden. Der erfindungsgemäße Verlegestein kann in dieser Ausführungsform aus mehreren miteinander verbundenen Konturelementen gebildet sein. Durch eine entsprechende Gussform könnte ein einteiliger Verlegestein geschaffen werden, welcher den Eindruck erweckt, aus mehreren durch Befestigungselemente miteinander verbundenen Konturelementen zu bestehen.

Zusätzlich oder alternativ ist es vorstellbar, dass wenigstens zwei Konturelemente ohne Befestigungselement miteinander verbunden sind. Hierbei können die Mantelflächen benachbarter Konturelemente miteinander verbunden sein, wodurch aus mehreren Konturelementen ein Gesamtkonturelement gebildet werden kann.

Zusätzlich oder alternativ können mehrere Konturelemente überlappend zueinander angeordnet sein und im überlappenden Bereich, insbesondere stoffschlüssig, miteinander verbunden sein.

Zusätzlich oder alternativ kann der Verlegestein wenigstens ein Basiselement aufweisen, mit welchem Konturelemente und/oder miteinander verbundene Konturelemente und/oder überlappend zueinander angeordnete Konturelemente verbunden sind.

Zusätzlich oder alternativ kann wenigstens eines der Befestigungselemente aus einem anderen Material ausgebildet sein wie die Konturelemente. In vorteilhafter Weise kann ein erfindungsgemäßer Verlegestein mit Konturelementen und Befestigungselementen leichter sein als ein erfindungsgemäßer Verlegestein mit einem Basiselement, mit welchem die Konturelemente verbunden sind.

Weiter kann das Befestigungselement so fragil gebildet werden, dass dieses einfach zerbrechen kann. Dadurch können im verlegten Zustand der Verlegesteine einzelne Konturelemente entnommen und durch andere Konturelemente oder Pflastersteine ausgetauscht werden. Dadurch kann ein Verlegemuster weiter angepasst werden.

Nach einer günstigen Ausgestaltung des Verlegesteins kann das wenigstens eine Befestigungselement als netzartige Struktur ausgebildet sein.

Die netzartige Struktur kann an einer Rückseite der Konturelemente angeordnet sein und kann diese miteinander verbinden. Zusätzlich oder alternativ kann die netzartige Struktur um Außenseiten von äußeren Konturelementen verlaufen und kann diese miteinander verbinden. Hierbei kann die Anordnung der Oberseite der netzartigen Struktur so gewählt sein, dass diese im verlegten und ausgefugten Zustand nicht sichtbar ist.

Nach einer günstigen Ausgestaltung des Verlegesteins können benachbarte, insbesondere als Pflastersteine ausgebildete Konturelemente einen Abstand zueinander aufweisen und durch ein diesen Abstand überbrückendes mehreckiges Element, insbesondere einen Steg, miteinander verbunden sein. Hierbei kann wenigstens eine Oberseite des mehreckigen Elements in Hochrichtung des Verlegesteins beabstandet zu einer Konturelementoberseite angeordnet sein, so dass zwischen der Oberseite des mehreckigen Elements und der Konturelementoberseite wenigstens ein Absatz oder eine Stufe gebildet ist. Dadurch kann im verlegten Zustand das mehreckige Element bzw. der Steg mit Fugen- und/oder Füllmaterial abgedeckt sein. Das mehreckige Element kann mehrere Konturelemente miteinander verbinden. Zudem können die Bereiche zwischen den Konturelementen, welche nicht von dem mehreckigen Element ausgefüllt sind, tiefe Fugen ausbilden.

Ein Steg kann ein Element einer netzartigen Struktur sein. Zusätzlich oder alternativ können mehrere einzelne Stege mehrere Konturelemente miteinander verbinden. Beispielsweise kann einer der Stege die Sinusform der Seite aufweisen und kann am Rand angeordnet sein. Hierbei kann der Steg die Form der Seite vorgeben und Konturelemente am Randbereich miteinander verbinden. Hierbei verbindet jeder Steg unabhängig von der Form und der Anordnung mindestens zwei Konturelemente miteinander.

Ein Konturelement kann auch über mehrere Stege mit mehreren Konturelementen verbunden sein. Die Stege können zwischen Konturelementen verlaufen, wobei die Anordnung der Oberseite der Stege so gewählt ist, dass die Oberseiten der Stege im verlegten und ausgefugten Zustand nicht sichtbar sind.

Hierbei werden Oberseiten von Stegen und netzartigen Strukturen unterhalb von Konturelementoberseiten der Konturelemente angeordnet. Zusätzlich oder alternativ können die Stege an Rückseiten der Konturelemente verlaufen. Zudem kann wenigstens ein randseitig angeordnetes Befestigungselement zusätzlich einen Abstandshalter des erfindungsgemäßen Verlegesteins ausbilden.

Nach einer günstigen Ausgestaltung des Verlegesteins können benachbarte, insbesondere als Pflastersteine ausgebildete Konturelemente über aneinander anliegende Verbindungsbereiche an korrespondierenden sich gegenüberliegenden Seitenflächen der Mantelfläche miteinander verbunden sein.

In vorteilhafter Weise kann der Verlegestein aus direkt miteinander verbundenen Konturelementen gebildet sein. Hierbei kann eine Gussform entsprechend gebildet sein, dass der Verlegestein wirkt, als wäre er aus mehreren miteinander verbundenen Konturelementen gebildet.

Zusätzlich oder alternativ kann der Verlegestein wenigstens zwei einander gegenüberliegende Konturelemente aufweisen, welche überlappend zueinander angeordnet sind und an Überlappungsbereichen, insbesondere stoffschlüssig, miteinander verbunden sind.

Zusätzlich oder alternativ können Konturelemente über Befestigungselemente und/oder durch ein Basiselement miteinander verbunden sein.

Nach einer günstigen Ausgestaltung des Verlegesteins kann dieser ein Basiselement umfassen, dessen Querschnitt, insbesondere dessen Oberseite, der Grundfläche entspricht. Die Konturelemente können am Basiselement, insbesondere auf der Oberseite des Basiselements, angeordnet sein und können von der Oberseite des Basiselements abstehen.

Hierbei können die Konturelemente ähnliche senkrecht zur Oberseite des Basiselements verlaufende Tiefen aufweisen. Die Oberseite des Basiselements kann vollständig von Fugen und/oder Füllmaterial und/oder durch die Konturelemente verdeckt bzw. abgedeckt sein. Jede Seite des Umrisses der Grundfläche kann von wenigstens zwei Konturelementen berührt werden. In vorteilhafter Weise kann ein Verlegestein mit einem Basiselement einfach im Drycast- oder Wetcast-Verfahren hergestellt werden. Weiter kann ein Verlegestein mit einem Basiselement einfach verlegt werden. Des Weiteren kann der sinusförmige Verlauf der Seiten einfach mit einem Basiselement durch Formen der Seitenflächen des Grundkörpers des Basiselements erzielt werden. Des Weiteren kann das Basiselement zusätzliche Verschiebesicherungen, wie beispielsweise Rillen an einer Unterseite oder Nocken an Seitenflächen aufweisen. Des Weiteren kann das Basiselement Abstandshalter aufweisen, welche einen Abstand zu benachbarten Verlegesteinen und/oder einen Verlauf des Umrisses der Grundfläche vorgeben können.

Nach einer günstigen Ausgestaltung des Verlegesteins können die Konturelemente einteilig mit dem Basiselement ausgebildet sein. Beispielsweise kann eine Gussform derart geformt sein, dass diese das Basiselement und an dessen Oberseite die Konturelemente ausbildet. Es wäre auch ein Stempeln der Oberseite des Basiselements vorstellbar, wobei durch das Stempeln die Form der Oberseite so verändert wird, dass mehrere Konturelemente auf der Oberseite und dadurch an der sichtbaren Oberfläche ausgebildet werden. Durch die einteilige Ausbildung können die Konturelemente zuverlässig nahezu unlösbar am Basiselement angeordnet sein.

Alternativ können die Konturelemente mehrteilig ausgebildet sein und jeweils an dem Basiselement befestigt und/oder angeformt sein. Beispielsweise können die Konturelemente auf die Oberseite aufgespritzt werden. Des Weiteren können die Konturelemente auf die noch feuchte Oberseite des Basiselements aufgebracht bzw. angedrückt werden und beim Aushärten der Oberseite an der Oberseite fixiert werden. Zudem sind Befestigungsmethoden wie beispielsweise das Aufkleben der Konturelemente vorstellbar. Durch eine mehrteilige Ausbildung der Konturelemente können die Konturelementverbände flexibler gestaltet werden.

Durch das Basiselement kann der Umriss der Grundfläche einfach umgesetzt werden. Hierbei kann ein einfaches und zuverlässiges Verzahnen der konvexen Auslenkungen und der konkaven Auslenkungen benachbarter Verlegesteine ermöglicht werden. Es ist aber auch möglich, dass die Grundfläche neben dem Querschnitt des Basiselements weitere Bereiche aufweist. Beispielsweise können Abstandshalter am Basiselement angeordnet sein, welche Abschnitte des Umrisses ausbilden.

Nach einem weiteren Aspekt der Erfindung wird ein Verlegesteinverband mit einer Mehrzahl von Verlegesteinen vorgeschlagen, wobei mehrere Verlegesteine wie bereits beschrieben ausgebildet sind. Die Verlegesteine können in einem quadratischen Verlegeraster verlegbar sein. Alternativ können die Verlegesteine in einem Verlegeraster mit mehr als vier gleichlangen Seiten verlegt werden.

Beispielsweise kann der Verlegesteinverband sechs verschiedene Verlegesteine aufweisen, welche sich in der Anordnung der Konturelemente voneinander unterscheiden. Diese Verlegesteine können eine Lage ausbilden. Unter einer Lage wird eine Anzahl von Verlegesteinen verstanden, welche gemeinsam produziert werden. In vorteilhafter Weise kann eine Lage mit verschiedenen oder gleichen Verlegesteinen in ein und derselben Gussform gegossen werden. Die Steine durchlaufen die nachfolgenden Fertigungsschritte gemeinsam. Je nach Abmessungen der Verlegesteine können unterschiedlich viele Verlegesteine auf einer Europalette angeordnet werden. Eine Lage kann die Abmessungen einer Europalette aufweisen. Selbst wenn diese Lagen nur aneinandergelegt werden, entsteht ein Verlegemuster, welches keine sofort erkennbaren Wiederholungen aufweist. Es besteht die Möglichkeit, einzelne Verlegesteine der Lage um 90°, 180° und 270° zu drehen oder um eine andere geeignete Gradzahl zu drehen. Zusätzlich oder alternativ kann eine komplette Lage mit verschiedenen oder gleichen Verlegesteinen gedreht werden. Dadurch können mehrere Lagen mit unterschiedlichen Ausrichtungen nebeneinander angeordnet werden.

Alternativ können identische Verlegesteine verwendet werden. Es können dadurch mehrere Gestaltungsmöglichkeiten für ein korrespondierendes Verlegemuster umgesetzt werden.

Zusätzlich besteht die Möglichkeit, im Verlegesteinverband erfindungsgemäße Verlegesteine mit Verlegesteinen mit einer sichtbaren Oberfläche ohne Konturelemente zu kombinieren. Die Verlegesteine ohne Konturelemente können hierbei ebenfalls einen Umriss mit Seiten mit sinusförmigem Verlauf oder stufenförmigen Verlauf aufweisen. Dadurch können diese Verlegesteine einfach mit erfindungsgemäßen Verlegesteinen verlegt werden.

Die Vorteile der erfindungsgemäßen Verlegesteine sind bereits beschrieben und werden an dieser Stelle nicht alle wiederholt.

Dadurch, dass die Verlegesteine einen Umriss mit Seiten mit sinusförmigem Verlauf oder stufenförmigen Verlauf aufweisen, wobei die Sinusfunktion oder die Rechteckfunktion für den periodischen Verlauf an den Seiten dieselbe Funktion ist, können die Verlegesteine intuitiv und einfach verlegt werden und können einfach miteinander Verzahnen.

In vorteilhafter Weise können die Verlegesteine einfach aneinander angelegt werden, wobei eine konvexe Auslenkung mit einem Maximum eines Verlegesteins in eine konkave Auslenkung mit einem Minimum eines benachbarten Verlegesteins eingreift und umgekehrt. Bei Verlegesteinen mit einem stufenförmigen Verlauf kann eine obere Stufe eines Verlegesteins in eine untere Stufe eines benachbarten Verlegesteins eingreifen und umgekehrt. Die Geometrie mit den Auslenkungen bzw. Stufen nimmt Schubkräfte in wenigstens zwei Richtungen auf, dadurch kann ein Verrutschen und/oder ein Verdrehen der Verlegesteine durch Schubkräfte erschwert oder ganz verhindert werden. Dadurch kann ein Verdrehschutz und ein Verschiebeschutz umgesetzt werden, welcher ein Befahren einer aus einem solchen Verlegesteinverband gebildeten Flächenabdeckung ermöglichen kann. Weiter könnten viele Verlegemuster mit solchen Verlegesteinen umgesetzt werden. Zudem ist ein natürliches organisches Verlegemuster mit solchen Verlegesteinen umsetzbar.

Weiter können die Verlegesteine mit einem quadratischen Verlegeraster am vorgesehenen Ort um 90°, 180°, 270° oder 360° um einen Mittelpunkt gedreht werden. Zudem können die Verlegesteine zur Kreuzfuge verlegt werden.

Verlegesteine mit einem anderen Verlegeraster, welches mehr als vier gleichlange Seiten aufweist, können am vorgesehenen Ort um eine geeignete Gradzahl um einen Mittelpunkt gedreht werden.

Da mehrere Konturelemente innerhalb der Grundfläche des Verlegesteins angeordnet sind, entsteht in vorteilhafter Weise durch das Verlegen eines erfindungsgemäßen Verlegesteins der Eindruck, dass viele kleinere Steine bzw. Pflastersteine an dieser Stelle verleget sind. Hierbei können in vorteilhafter Weise viele interessante Verlegemuster durch die Wahl und die Anordnung der Konturelemente geschaffen werden.

Da im Verlegemuster sowohl Scheinfugen zwischen Konturelementen als auch Fugen zwischen Verlegesteinen vorkommen, ist nicht mehr erkennbar, wo die Fuge zwischen den Verlegesteinen verläuft. Dadurch kann ein organischeres oder natürlicheres und/oder wilderes bzw. weniger geordnetes und/oder weniger konstruiertes Aussehen des Verlegemusters ermöglicht werden. Zudem ist durch das Füllen und/oder Begrünen der Zwischenräume zwischen den Konturelementen und den Fugen zwischen den Verlegesteinen nicht mehr ersichtlich, dass es sich um große Verlegesteine mit mehreren Konturelementen handelt. Es kann der Eindruck erweckt werden, dass auf der Fläche mehrere kleine Verlegesteine verlegt sind.

Die Konturelemente können in vorteilhafter Weise in Hochrichtung von der sichtbaren Oberfläche abstehen, wodurch im verlegten Zustand von mehreren erfindungsgemäßen Verlegesteinen der Eindruck eines natürlichen Wegs und/oder Platzes mit Steinen oder einem mit Pflastersteinen gepflasterten Weg und/oder Platz erweckt werden kann. Die innerhalb der Grundfläche angeordneten Konturelemente können unterschiedliche Tiefen aufweisen, wodurch Wege und/oder Plätze mit unebener Oberfläche geschaffen werden können. Diese Oberfläche kann beispielsweise bei Nässe weniger rutschig sein.

Nach einer günstigen Ausgestaltung des Verlegesteinverbands können die Verlegesteine in einem quadratischen Verlegeraster verlegbar sein. Dies ermöglicht in vorteilhafter Weise eine einfache Planung eines Flächenbelags. Es sind aber auch andere geeignete Verlegeraster mit mehr als vier gleichlangen Seiten vorstellbar. Um ein Drehen der Verlegesteine zu ermöglichen, sollten die Seiten des Verlegerasters gleichlang ausgebildet sein. Ebenso sollten die Seiten des Umrisses der Grundfläche der Verlegesteine gleich lang ausgebildet sein.

Unter einem Verlegeraster wird im Folgenden ein zweidimensionales Konstrukt verstanden, mit welchem eine Fläche theoretisch belegt werden kann. Hierbei ist das Verlegeraster derart ausgestaltet, dass die Seiten der Umrisse benachbarter Verlegeraster nahezu lückenlos aneinander anliegen. Das Verlegeraster umfasst eine Fläche des Querschnitts des Verlegesteins bzw. die Grundfläche des Verlegesteins und einen halben Verlegeabstand zu einem benachbarten Verlegestein. Da der Querschnitt bzw. die Grundfläche des Verlegesteins und der halbe Verlegeabstand im Verlegeraster berücksichtigt sind, kann mit diesen Verlegerastern unkompliziert ein Bodenbelag und/oder Wandbelag und/oder Deckenbelag und/oder ein Verlegesteinverband und/oder ein Flächenmuster geplant werden.

Nach einer günstigen Ausgestaltung des Verlegesteinverbands können die Verlegesteine in ihrer Ausgangslage und/oder um 90° und/oder um 180° und/oder um 270° um eine Hochachse rotiert zueinander angeordnet sein.

Bei Verlegesteinen mit einem sechseckigen Verlegeraster können die Verlegesteine in ihrer Ausgangslage und/oder um 60° und/oder um 120° und/oder um 180° und/oder um 240° und/oder um 300° um eine Hochachse rotiert zueinander angeordnet sein.

Durch das Rotieren werden auch die Positionen der Konturelemente im Verlegesteinverband verändert, wodurch ein anderer optischer Eindruck entstehen kann. Hierbei kann durch Rotieren eines Verlegesteins am selben Ort der Eindruck erweckt werden, dass mehrere unterschiedliche Verlegesteine im Verlegesteinverband anders angeordnet sind als im Bereich neben diesem Verlegestein.

Zudem kann ein unregelmäßigeres Verlegemuster erzeugt werden. Zusätzlich können unterschiedliche Verlegesteine miteinander im Verlegesteinverband kombiniert werden. Weiter können durch einen Bruch an Stegen Konturelemente austauschbar sein.

Der Herstellungsprozess solcher Pflastersteine kann im Drycast-Verfahren erfolgen. Hierbei werden mehrere Verlegesteine in einer Form, insbesondere einer Stahlform, gefertigt. Hierbei werden die einzelnen Verlegesteine zu einer Platte verbunden. In einer Ausführungsform der Erfindung werden auch die Konturelemente der Verlegesteine über schmale Betonstege zu Verlegesteinen verbunden. Eine Produktionslage kann aus sechs Verlegesteinen bestehen. Es sind aber auch mehr oder weniger Verlegesteine je Produktionslage und Form vorstellbar. Eine Produktionslage weist üblicherweise die Maße einer Europalette auf. Je kleiner die Verlegesteine ausgebildet sind, desto mehr Verlegesteine kann die Produktionslage, welche auf einer Europalette anordbar ist, aufweisen.

In einem Verfahrensschritt wird die Produktionsform gefertigt. Diese weist die Negativgeometrie der gewünschten Verlegesteine auf. In dieser Form sind die Verlegesteine nicht vollständig voneinander getrennt, sondern durch schmale Stege, welche durch Schlitze in der Form entstehen, miteinander verbunden. Die Stege werden so ausgelegt, dass sie beim Entformen stabil genug sind, aber später bei der Verlegung brechen oder geschnitten werden können.

Die Stahlform wird mit erdfeuchtem Beton gefüllt. Dieser Beton enthält wenig Wasser und ist dadurch verdichtungsfähig, aber nicht fließfähig. Der eingefüllte Beton wird durch Vibration und Pressdruck verdichtet. Hierbei kann von unten eine vibrierende Bodenplatte wirken. Von oben kann ein Presskopf den Beton in die Hohlräume drücken. Durch diese Kombination kann eine hohe Rohdichte und Formschärfe entstehen. Die schmalen Schlitze für die Betonstege werden dabei ebenfalls sauber ausgefüllt. Nach dem Verdichtungszyklus wird die Bodenplatte der Maschine abgesenkt. Der frisch geformte Steinverband, welcher mehrere zusammenhängende Verlegesteine mit Stegen aufweist, wird aus der Stahlform herausgedrückt. Die Stabilität wird durch die Stege und den geringen Wassergehalt des Betons gewährleistet. Dadurch bleibt der Verband auch ohne Aushärtung transportfähig.

Die entformten Platten werden auf Paletten gestapelt. Die Paletten mit den Verlegesteinen kommen in eine Reifekammer mit Temperatur- und Feuchteregelung. Dort beginnt die Zementhydratation bis die Steine nach 12-24 Stunden eine ausreichende Frühfestigkeit haben.

Nach dem Aushärten werden die Platten aus der Kammer entnommen. Die Platten können als einzelne Platten für maschinelle Verlegung auf der Baustelle verwendet werden. Alternativ können die Stege zwischen den Verlegesteinen gebrochen oder geschnitten werden, sodass die Verlegesteine auch einzeln verlegbar sind.

Die Verwendung von Betonstegen in der Form führt dazu, dass die Verlegesteine bereits als verlegefertige Platte produziert werden können. Das spart auf der Baustelle Zeit, weil größere Flächen maschinell verlegt werden können. Gleichzeitig bleibt die Flexibilität, die Verlegesteine später in Einzelstücke zu trennen.

### Zeichnung

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

**Es zeigen beispielhaft:**
- Fig. 1: eine vereinfachte Darstellung eines Ausführungsbeispiels eines erfindungsgemäßen Verlegesteins mit einer Grundfläche und deren Umriss;
- Fig. 2: eine Draufsicht auf ein Ausführungsbeispiel eines erfindungsgemäßen Verlegesteinverbands mit zwei Ausführungsbeispielen des erfindungsgemäßen Verlegesteins, wobei die Ausführungsbeispiele des Verlegesteins eine Grundfläche gemäß Fig. 1 aufweisen;
- Fig. 3: eine Draufsicht auf eine Erweiterung des Ausführungsbeispiels des Verlegesteinverbands aus Fig. 2;
- Fig. 4: eine vereinfachte Darstellung eines weiteren Ausführungsbeispiels des erfindungsgemäßen Verlegesteinverbands mit erfindungsgemäßen Verlegesteinen gemäß Fig. 1;
- Fig. 5: eine Draufsicht auf ein weiteres Ausführungsbeispiel des erfindungsgemäßen Verlegesteins;
- Fig. 6: Draufsicht auf ein weiteres Ausführungsbeispiel des erfindungsgemäßen Verlegesteins;
- Fig. 7: Draufsicht auf ein weiteres Ausführungsbeispiel des erfindungsgemäßen Verlegesteins;
- Fig. 8: eine Draufsicht auf das Ausführungsbeispiel des erfindungsgemäßen Verlegesteins gemäß Figur 5 im verlegten Zustand;
- Fig. 9: eine Draufsicht auf das Ausführungsbeispiel des erfindungsgemäßen Verlegesteins gemäß Figur 7 im verlegten Zustand;
- Fig. 10: eine perspektivische Ansicht eines Ausführungsbeispiels des erfindungsgemäßen Verlegesteins;
- Fig. 11: eine perspektivische Ansicht eines Ausführungsbeispiels des erfindungsgemäßen Verlegesteinverbands mit sechs verschiedenen Ausführungsbeispielen des erfindungsgemäßen Verlegesteins;
- Fig. 12: eine Draufsicht auf eine Produktionslage mit sechs Ausführungsbeispielen des erfindungsgemäßen Verlegesteins;
- Fig. 13: eine Draufsicht auf eine zusammengeschobene Produktionslage gemäß Figur 12;
- Fig. 14: eine vereinfachte Darstellung eines weiteren Ausführungsbeispiels eines erfindungsgemäßen Verlegesteins mit einer Grundfläche und deren Umriss;
- Fig. 15: eine vereinfachte Darstellung eines weiteren Ausführungsbeispiels des erfindungsgemäßen Verlegesteinverbands mit erfindungsgemäßen Verlegesteinen gemäß Fig. 14;
- Fig. 16: eine vereinfachte Darstellung eines weiteren Ausführungsbeispiels des erfindungsgemäßen Verlegesteins mit einer Grundfläche und deren Umriss;
- Fig. 17: eine vereinfachte Darstellung eines weiteren Ausführungsbeispiels des erfindungsgemäßen Verlegesteinverbands mit erfindungsgemäßen Verlegesteinen gemäß Fig. 16;
- Fig. 18: eine Draufsicht auf Teilsteine eines Ausführungsbeispiels des erfindungsgemäßen Verlegesteins:
- Fig. 19: eine Draufsicht auf Teilsteine gemäß Figur 18 in einer alternativen Anordnung;
- Fig. 20: eine Draufsicht auf Teilsteine gemäß Figur 18 und 19 in einer weiteren alternativen Anordnung;
- Fig. 21: eine Draufsicht auf ein weiteres Ausführungsbeispiel des erfindungsgemäßen Verlegesteins;
- Fig. 22: eine Draufsicht auf ein weiteres Ausführungsbeispiel des erfindungsgemäßen Verlegesteinverbands mit Verlegesteinen gemäß Figur 21;
- Fig. 23: eine Draufsicht auf ein weiteres Ausführungsbeispiel des erfindungsgemäßen Verlegesteins;
- Fig. 24: eine Draufsicht auf ein weiteres Ausführungsbeispiel des erfindungsgemäßen Verlegesteinverbands mit Verlegesteinen gemäß Figur 23;
- Fig. 25: eine Draufsicht auf ein weiteres Ausführungsbeispiel des erfindungsgemäßen Verlegesteins;
- Fig. 26: eine Draufsicht auf ein weiteres Ausführungsbeispiel des erfindungsgemäßen Verlegesteins;
- Fig. 27: eine Draufsicht auf ein weiteres Ausführungsbeispiel des erfindungsgemäßen Verlegesteinverbands mit Verlegesteinen gemäß Figur 25;
- Fig. 28: eine Draufsicht auf ein weiteres Ausführungsbeispiel des erfindungsgemäßen Verlegesteinverbands mit Verlegesteinen gemäß Figur 26;
- Fig. 29: eine vereinfachte Ansicht eines weiteren Ausführungsbeispiels des erfindungsgemäßen Verlegesteins; und
- Fig. 30: eine vereinfachte Ansicht eines weiteren Ausführungsbeispiels des erfindungsgemäßen Verlegesteinverbands mit Verlegesteinen aus Figur 29.

### Ausführungsform der Erfindung

In den Figuren sind gleichartige oder gleichwirkende Komponenten mit gleichen Bezugszeichen beziffert. Die Figuren zeigen lediglich Beispiele und sind nicht beschränkend zu verstehen.

Im Folgenden verwendete Richtungsterminologie mit Begriffen wie "links", "rechts", "oben", "unten", "davor", "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

In den Figuren sind verschiedene Ausführungsbeispiele eines erfindungsgemäßen Verlegesteins 100 dargestellt. Zunächst wird auf die Gemeinsamkeiten eingegangen. Im weiteren Verlauf wird auf die Unterschiede eingegangen.

Wie aus den Figuren 1 bis 30 ersichtlich ist, weisen die dargestellten Ausführungsbeispiele des erfindungsgemäßen Verlegesteins 100 jeweils eine gedachte Grundfläche 110 und mehrere, in den Figuren 2, 3, 5 bis 13, 18 bis 28 dargestellte, Konturelemente 150 auf. Die Konturelemente 150 sind innerhalb der gedachten Grundfläche 110 angeordnet. Der Umriss 112 der Grundfläche 110 bildet eine Einhüllende für die Konturelemente 150 aus.

Wie aus den Figuren 1 bis 7, 14 bis 18, 21 bis 30 weiter ersichtlich ist, umfasst der Umriss 112 wenigstens vier gleich lange Seiten 120, welche denselben Verlauf aufweisen, welchem eine vorgegebene periodische Funktion zugrunde liegt. Die Seiten 120 der Grundfläche 110 stoßen an Ecken 140 der Grundfläche 110 zusammen und diese Ecken 140 bilden Ecken 140 eines Quadrats 512 oder Ecken 140 eines anderen geometrischen Körpers mit gleich langen Seiten 120.

In den Figuren 29 und 30 ist der geometrische Körper ein Sechseck.

In den Figuren 1, 4, 7, 14 bis 17, 21, 25 ist der geometrische Körper ein Quadrat 512.

Der Abstand zwischen gegenüberliegenden Ecken 140 des Quadrates 512 und des geometrischen Körpers mit mehr als vier Ecken 140 entspricht einer vollständigen Periode oder einem Vielfachen der vollständigen Periode der periodischen Funktion des Verlaufs.

Wie aus den Figuren 4, 15, 17, und 30 ersichtlich ist, entspricht das Quadrat 512 und das Sechseck dem Verlegeraster 510, in welchem der entsprechende Verlegestein 100 verlegt wird. Ein quadratisches Verlegeraster 510 hat den Vorteil, dass der entsprechende Verlegestein 100 mit einer Kreuzfuge verlegt werden kann.

Die Verlegsteine 100 dienen insbesondere zur Erstellung einer Erdreichabdeckung. Die Ausdehnung der Verlegesteine 100 in Längsrichtung X entspricht der Ausdehnung der Verlegesteine in Querrichtung Y.

Der erfindungsgemäße Verlegestein 100 kann beispielsweise aus Beton oder einem anderen geeigneten Material hergestellt sein. Hierbei ist die Herstellung in einem Drycast- oder Wetcast-Verfahren vorstellbar.

Das Drycast-Verfahren kann ein Rüttel-Press-Vorgang sein, beispielsweise kann die Betonmischung in eine Form, insbesondere eine Stahlform, eingegeben werden. Für das Wetcast-Verfahren können fließfähige Betonmischungen in Kunststoffformen, beispielsweise aus Polyurethane, eingegeben werden. In diesen Kunststoffformen können feinste Strukturen wie z.B. Holz abgebildet werden und nah beieinanderliegende Kanten der Konturelemente 150 können exakt abgebildet werden. Im Drycast-Verfahren sind nur größere Abstände zwischen den Konturelementen 150 durch Metallstege der Form möglich.

Die in den Figuren 1 bis 18 dargestellten Ausführungsbeispiele des erfindungsgemäßen Verlegesteins 100 weisen eine Grundfläche 110 auf, deren Umriss 112 vier Seiten 120, 121, 122, 123, 124 umfasst. Hierbei liegt dem Verlauf der Seiten 120, 121, 122, 123, 124 eine Sinusfunktion zugrunde.

Die in den Figuren 21 bis 28 dargestellten Ausführungsbeispiele des erfindungsgemäßen Verlegesteins 100 weisen eine Grundfläche 110 auf, deren Umriss 112 vier Seiten 120, 121, 122, 123, 124 umfasst. Hierbei liegt dem Verlauf der Seiten 120, 121, 122, 123, 124 eine Rechteckfunktion zugrunde.

Die Rechteckfunktion kann beispielsweise aus einer Sinusfunktion konstruiert werden. Beispielsweise können an den Extrempunkten der Sinusfunktion Tangenten angelegt werden, welche an Wendepunkten der Sinusfunktion aufeinandertreffen und miteinander verbunden werden. Alternativ kann eine Gerade, welche Wendepunkte miteinander verbindet, mit einer Tangente am Extrempunkt verbunden werden. Die Länge der Tangenten und/oder der verbindenden Geraden kann ebenfalls von markanten Punkten der Sinusfunktion abhängig sein.

Das in den Figuren 29 und 30 dargestellte Ausführungsbeispiel des erfindungsgemäßen Verlegesteins 100 weist eine Grundfläche 110 auf, deren Umriss 112 sechs Seiten 120, 121, 122, 123, 124, 125, 126 umfasst. Hierbei liegt dem Verlauf der Seiten 120, 121, 122, 123, 124, 125, 126 eine Sinusfunktion zugrunde. In einem alternativen nicht dargestellten Ausführungsbeispiel kann dem Verlauf auch eine Rechteckfunktion zugrunde liegen.

Wie aus den Figuren 1 bis 7, 14 bis 18, 21 bis 30 weiter ersichtlich ist, weist die periodische Funktion innerhalb einer Periode wenigstens zwei alternierend angeordnete Abschnitte 132, 134, 136, 138 auf. Ein erster Abschnitt 132, 136, welcher insbesondere als konkave Auslenkung 136 bei der Sinusfunktion oder als untere Stufe 132 bei der Rechteckfunktion ausgebildet ist, verläuft näher an einem Mittelpunkt P als ein zweiter Abschnitt 134, 138, welcher insbesondere als konvexe Auslenkung 138 bei der Sinusfunktion oder als obere Stufe 134 bei der Rechteckfunktion ausgebildet ist.

Bei einem sinusförmigen Verlauf mit mehreren vollständigen Perioden und mehreren Auslenkungen 136, 138 wechseln sich konvexe Auslenkungen 138 mit einem Maximum und konkave Auslenkungen 136 mit einem Minimum ab.

Bei der Rechteckfunktion bilden die oberen Stufen 134 und die unteren Stufen 132 rechtwinklige Dreiecke oberhalb oder unterhalb der Verbindungslinie zwischen den Ecken 140 des Quadrats 512. Die Amplitude 125 des sinusförmigen Verlaufs oder die Ankathete des Dreiecks kann so gewählt werden, dass diese periodisch Werte zwischen einem maximalen Wert im Maximum und einem minimalen Wert im Minimum aufweist. In den dargestellten Ausführungsbeispielen ist der Betrag des maximalen Werts der Amplitude 125 gleich dem Betrag des minimalen Werts der Amplitude 125. Hierbei können gleichbleibende maximale Werte der Amplitude 125 für die maximalen Werte bei den Maxima und gleichbleibende minimale Werte der Amplitude 125 bei den Minima gewählt werden.

In den in den Figuren 1 bis 13 dargestellten Ausführungsbeispielen des erfindungsgemäßen Verlegesteins 100 weist jede Seite 120, 121, 122, 123, 124 eine konvexe Auslenkung 138 und eine konkave Auslenkung 136 und drei Wendepunkte 139 auf.

In den in den Figuren 21 bis 28 dargestellten Ausführungsbeispielen des erfindungsgemäßen Verlegesteins 100 weist jede Seite 120, 121, 122, 123, 124 eine obere Stufe 134 und eine untere Stufe 132 auf.

Die in den Figuren 1 bis 13 und 21 bis 30 dargestellten Ausführungsbeispiele unterscheiden sich von den in den Figuren 14 bis 17 dargestellten Ausführungsbeispielen dadurch, dass die Verläufe der Seiten 120 in den in den Figuren 14 bis 17 dargestellten Ausführungsbeispielen mehr als eine Periode der zugrunde liegenden Funktion aufweisen.

Das in den Figuren 14 und 15 dargestellte Ausführungsbeispiel weist einen Verlauf an den Seiten 120 auf, welcher jeweils zwei Perioden der zugrundeliegenden Sinusfunktion umfasst.

Das in den Figuren 14 und 15 dargestellte Ausführungsbeispiel des erfindungsgemäßen Verlegesteins 100 weist einen Umriss 112 mit Seiten 120, 121, 122, 123, 124 mit zwei konvexen Auslenkungen 138 und zwei konkaven Auslenkungen 136 und fünf Wendepunkten 139 auf.

Das in Figur 16 und 17 dargestellte Ausführungsbeispiel weist einen Verlauf an den Seiten 120 auf, welcher jeweils vier Perioden der zugrundeliegenden Sinusfunktion umfasst.

Das in den Figuren 16 und 17 dargestellte Ausführungsbeispiel des erfindungsgemäßen Verlegesteins 100 weist einen Umriss 112 mit Seiten 120, 121, 122, 123, 124 mit vier konvexen Auslenkungen 138 und vier konkaven Auslenkungen 136 und neun Wendepunkten 139 auf.

Bei einem nicht dargestellten Ausführungsbeispiel des erfindungsgemäßen Verlegesteins 100 sind auch drei konvexe Auslenkungen 138 und drei konkave Auslenkungen 136 vorstellbar. Weiter sind sinusförmige Verläufe mit mehr als vier konvexen Auslenkungen 138 und mehr als vier konkaven Auslenkungen 136 vorstellbar.

In einem alternativen nicht dargestellten Ausführungsbeispiel können die Seiten auch drei Perioden oder mehr als vier Perioden der zugrunde liegenden Funktion aufweisen.

In einem alternativen nicht dargestellten Ausführungsbeispiel können Seiten 120, denen eine Rechteckfunktion zugrunde liegt, mehr als eine untere Stufe 132 und mehr als eine obere Stufe 134 aufweisen. Hierbei wechseln sich die unteren Stufen 132 und die oberen Stufen 134 ab.

Zudem ist bei den Grundflächen 110 mit mehr als 4 Ecken (Figur 29 und 30) ein Seitenverlauf mit mehr als einer Periode der Sinusfunktion vorstellbar. Zudem kann dem Seitenverlauf eine Rechteckfunktion zugrunde liegen, hierbei kann der Verlauf eine oder mehr Perioden aufweisen.

Durch die Variation der Anzahl der Perioden ändert sich auch die Anzahl der Auslenkungen an den korrespondierenden Seiten 120. Die Anzahl der vollständigen Perioden und dadurch die Anzahl der Auslenkungen 136, 138, des sinusförmigen Verlaufs oder die Anzahl der Stufen 132, 134 der Rechteckfunktion des stufenförmigen Verlaufs der Seiten 120, 121, 122, 123, 124 des Umrisses 112 können beliebig gewählt werden.

Bei einer Grundfläche 110 mit vier Ecken 140 bilden die Ecken 140 ein Quadrat 512, welches das Verlegeraster 510 ausbildet. Bei einer Grundfläche 110 mit mehr als vier Ecken 140 bilden die Ecken 140 ein entsprechendes Mehreck.

Wie aus den Figuren 1 bis 30 weiter ersichtlich ist, treffen in den dargestellten Ausführungsbeispielen in den Ecken 140 der Grundfläche 110 Wendepunkte 139 gegenläufiger Auslenkungen 136, 138 132, 134 aufeinander.

Wie aus den Figuren 1 bis 17 und 21 bis 30 weiter ersichtlich ist, treffen in Ecken 140 der Grundfläche 110 Wendepunkte 139 gegenläufiger Auslenkungen 136, 138, insbesondere gegenläufige Amplituden 125 aufeinander. Hierbei startet die Periode des sinusförmigen Verlaufs (Fig. 1 bis 17 sowie 29 und 30) bzw. eines stufenförmigen Verlaufs einer Rechteckfunktion (Fig. 21 bis 28) an einer ersten Seite 121 in einer Ecke 140 der Grundfläche 110 und verläuft zur gegenüberliegenden Ecke 140 der Grundfläche 110, in welcher die Periode des sinusförmigen Verlaufs bzw. des stufenförmigen Verlaufs der zweiten Seite 122 startet. Dieser sinusförmige Verlauf bzw. dieser stufenförmige Verlauf verläuft ebenfalls zur gegenüberliegenden Ecke 130, in welcher die Periode des sinusförmigen Verlaufs bzw. der stufenförmige Verlauf der dritten Seite 123 startet. Dieser sinusförmige Verlauf bzw. dieser stufenförmige Verlauf verläuft ebenfalls zur gegenüberliegenden Ecke 130, in welcher die Periode des sinusförmigen Verlaufs bzw. des stufenförmigen Verlaufs der vierten Seite 124 startet. Dieser sinusförmige Verlauf bzw. der stufenförmige Verlauf verläuft ebenfalls zur gegenüberliegenden Ecke 140, in welcher die Periode des sinusförmigen Verlaufs bzw. des stufenförmigen Verlaufs der ersten Seite 121 startet. Bei der Ausführung mit sechs Ecken (Fig. 29 und 30) gibt es zwei weitere Seiten 125, 126.

Die in den Figuren 1 bis 10, 25 bis 28 dargestellten Grundflächen 110 sind zudem im Mittelpunkt P rotationssymmetrisch um 90°, 180°, 270° und 360° und kann um die Hochachse Z gedreht werden.

Die in den Figuren 29 und 30 dargestellten Grundflächen 110 sind ebenfalls rotationssymmetrisch im Mittelpunkt **P,** allerdings um 60°, 120°, 180°, 240°, 300° und 360° und kann um die Hochachse Z gedreht werden. Eine andere Grundfläche 110 mit einer anderen Form kann eine andere Rotationssymmetrie aufweisen.

Wie aus den Figuren 1 bis 30 weiter ersichtlich ist, verlaufen in den dargestellten Ausführungsbeispielen gegenüberliegende Seiten 120 des Umrisses 112 der Grundfläche 110 parallel zueinander. Dadurch sind konvexe Auslenkungen 138 und konkave Auslenkungen 136 gegenüberliegend zueinander angeordnet oder untere Stufen 132 und obere Stufen 134 sind gegenüberliegend zueinander angeordnet.

Die Seiten 121, 122, 123, 124, 125, 126 umfassen in den dargestellten Ausführungsbespielen jeweils einen sinusförmigen Verlauf bzw. stufenförmigen Verlauf mit wenigstens einer vollständigen Periode der jeweiligen Funktion.

Die Sinusfunktion für den sinusförmigen Verlauf und die Rechteckfunktion für dem stufenförmigen Verlauf ist an den gemeinsamen Seiten 120, 121, 122, 123, 124, 125, 126 der erfindungsgemäßen Verlegesteine 100 dieselbe Funktion. Dadurch können die korrespondierenden Verlegesteine 100 intuitiv und einfach verlegt werden und können einfach mit benachbarten Verlegesteinen 100 mit dem gleichen Umriss 112 verzahnen. Selbstverständlich können viele Verlegesteine mit unterschiedlichen Seitenverläufen erstellt werden. Hierbei können die Verlegesteine 100, denen dieselbe Funktion zugrunde liegt, miteinander verlegt werden.

Wie aus den Figuren 2, 3, 5 bis 13, 18 bis 28 weiter ersichtlich ist, umfassen die dargestellten erfindungsgemäßen Verlegesteine 100 mehrere Konturelemente 150, welche innerhalb der Grundfläche 110 angeordnet sind. In den dargestellten Ausführungsbeispielen sind die Konturelemente 150 zumindest teilweise an einer sichtbaren Oberfläche 108 des erfindungsgemäßen Verlegesteins 100 angeordnet.

In den Figuren 1, 4, 14 bis 17 sind lediglich die Grundflächen 110 dargestellt. Selbstverständlich sind diese mit nicht dargestellten Konturelementen 150 ausgefüllt.

Beispielsweise können Bereiche der Konturelemente 150 die sichtbare Oberfläche 108 ausbilden oder der sichtbaren Oberfläche 108 zugewandt sein. Weitere Bereiche der Konturelemente 150 können von der sichtbaren Oberfläche 108 abgewandt sein und nicht sichtbar sein. Der Umriss 112 der Grundfläche 110 bildet eine Einhüllende für die Konturelemente 150 aus.

Am Rand der Grundfläche 110 angeordnete Konturelemente 150 weisen einen Umriss 152 auf, welcher zumindest teilweise den Umriss 112 der gedachten Grundfläche 110 berührt. In dem in Figur 26 und 28 dargestellten Ausführungsbeispiel verlaufen die Umrisse 152 der Konturelemente 150 parallel zum Umriss 112 der gedachten Grundfläche 110, ohne dass die Umrisse 152 der Konturelemente 150 den Umriss 112 der Grundfläche 110 berühren.

In einem alternativen nicht dargestellten Ausführungsbeispiel können die innerhalb der Grundfläche 110 angeordneten Konturelemente 150 diese gedachten Linien des Umrisses 112 der Grundfläche 110 nicht überschneiden oder können parallel zu diesen verlaufen.

Weiter können die Konturelemente 150 als Pflastersteine mit zwei Stirnseiten und die Stirnseiten miteinander verbindenden Mantelflächen 158 ausgebildet sein, wobei wenigstens eine der Stirnseiten der Pflastersteine eine Konturelementoberseite 157 ausbildet, welche einen Bereich einer sichtbaren Oberfläche 108 des Verlegesteins 100 ausbildet. Wie aus den Figuren 10 und 11 weiter ersichtlich ist, sind an den Mantelflächen 158 zusätzlich Abstandshalter 170 angeordnet. Weitere Abstandshalter 170 sind in den Figuren 5, 6, 12, 13 angedeutet.

Wie aus den Figuren 10 und 11 ersichtlich ist, umfasst der dargestellte Verlegestein 100 wenigstens vier gedachte Seitenflächen, welche jeweils entlang einer der Seiten 120 des Umrisses 112 verlaufen, wobei wenigstens einer der am Rand angeordneten Konturelemente 150 benachbart zu wenigstens einer der gedachten Seitenflächen angeordnet ist. Wenigstens eine Mantelfläche 158 und/oder eine Mantelfläche 158 mit einem Abstandshalter 170 bildet einen Abschnitt der Seitenfläche aus, insbesondere wobei die Abstandshalter 170 und/oder Mantelflächen 158 von benachbart zueinander angeordneten Verlegesteinen 100 im bestimmungsmäßen Zustand zumindest abschnittsweise aneinander anliegen. Dadurch, dass die gedachten Seitenflächen durch Mantelflächen 158 und Abstandshalter 170 gebildete reale Bereiche aufweisen, können Seitenflächen benachbarter Verlegesteine 100 aneinander anliegen. Dadurch können die Verlegesteine 100 gruppiert und geklammert werden. Zudem ist ein gemeinsames Verlegen einer solchen Gruppe (Figur 11) möglich. Zudem kann bei der Produktion ein Endlosband mit Verlegesteinen 100 gebildet werden, wodurch Fertigungsschritte leichter umgesetzt werden können.

Wie aus den Figuren 2, 3, 5 bis 13, 18 bis 20, 23, 24 weiter ersichtlich ist, weisen die dargestellten als Pflastersteine ausgebildeten Konturelemente 150 unterschiedliche Abmessungen auf. Die Konturelemente 150 weisen jeweils einen Umriss 152 auf, welcher eine Anzahl von Wölbungen aufweist, welche jeweils von einer gedachten Sekante geschnitten werden. Der Umriss 152 der Konturelemente 150 ist die von oben sichtbare umlaufende Außenkontur des jeweiligen Konturelements 150. Die Sekanten sind gleichlang und/oder unterschiedlich lang ausgebildet und geben dadurch die Ausdehnung der entsprechenden Wölbung vor.

In einem alternativen nicht dargestellten Ausführungsbeispiel können die Konturelemente 150 auch dieselben Abmessungen und/oder Ausrichtungen aufweisen.

Bei einem alternativen nicht dargestellten Ausführungsbeispiel des erfindungsgemäßen Verlegesteins 100 können die Konturelemente 150 Umrisse 152 in Form von geometrischen Formen, wie Quadrate, Rechtecke, Kreise oder Ellipsen oder Mehrecke oder Mischformen der geometrischen Formen aufweisen oder der Umriss 152 kann eine Form aufweisen, welche aus mehreren geometrischen Formen zusammengesetzt ist. Weiter können die Umrisse 152 organisch geformt sein. Zudem sind Mischformen von geometrischen und organischen Formen für die Umrisse 152 vorstellbar.

Die in den Figuren 21, 22, 25 bis 28 dargestellten Ausführungsbeispiele unterscheiden sich von denen in den Figuren 2, 3, 5 bis 13, 18 bis 20, 23, 24 durch die Ausgestaltung der Konturelemente 150 voneinander.

Wie aus den Figuren 2, 3, 5 bis 13, 18 bis 20, 23, 24 ersichtlich ist, liegen die dargestellten als Pflastersteine ausgebildeten Konturelemente 150 aneinander an. Der Umriss 152 dieser Konturelemente 150 weist jeweils eine geometrische Form mit geradlinig verlaufenden Seiten auf. Der Umriss 152 bildet hierbei die von oben sichtbare umlaufende Außenkontur der sichtbaren Konturoberseite 157 des jeweiligen Konturelements 150 aus.

In dem in den Figuren 21 und 22 dargestellten Ausführungsbeispiel weisen die als Pflastersteine ausgebildeten, innerhalb der Grundfläche 110 angeordneten Konturelemente 150 einen ein Quadrat umschließenden Umriss 152 auf. Hierbei sind vier Konturelemente 150 in zwei Reihen angeordnet. Die äußeren Abschnitte der Umrisse 152 der Konturelemente 150 bilden den Umriss 112 der Grundfläche 110 aus. Hierbei bildet jedes Konturelement 150 zwei Stufen 132, 134 aus. Beispielsweise eine obere Stufe 134 an einer Seite 122 des Umrisses 112 der Grundfläche 110 und eine untere Stufe 132 an einer anderen Seite 123 des Umrisses 112 der Grundfläche 110. Ein benachbartes Konturelement 150 bildet jeweils die andere Stufe 132, 134 aus. Dadurch bilden die Konturelemente 150 die zugrundeliegende Rechteckfunktion nach. Die Rechteckfunktion sieht vor, dass die untere Stufe 132 genauso lang ist wie die obere Stufe 134. Im dargestellten Ausführungsbeispiel sind vier quadratische Konturelemente 150 um eine quadratische Aussparung angeordnet, welche den Mittelpunkt P umgibt. Das in Figur 22 dargestellte Verlegeraster 500 weist entsprechende Aussparungen auf.

In einem alternativen Ausführungsbeispiel können die Koturelemente wie in Fig 26 auch kleiner ausgebildet sein, so dass nur die am Rand angeordneten Konturelemente 150 mit ihren äußeren Abschnitten den Umriss 112 der Grundfläche 110 folgen. Zudem können die Konturelemente 150 unterschiedliche Ausdehnungen aufweisen. Dadurch kann die Aussprung um den Mittelpunkt P vermieden werden.

Das in den Figuren 23 und 24 dargestellte Ausführungsbeispiel unterscheidet sich von dem in den Figuren 21 und 22 dargestellten Ausführungsbeispiel dadurch, dass die Konturelemente 150 jeweils einen Umriss 152 aufweisen, welcher eine Anzahl von Wölbungen aufweist, welche jeweils von einer gedachten Sekante geschnitten werden. Dadurch wirken die Konturelemente 150 wie natürliche Steine. Weiter kann die Aussparung um den Mittelpunkt P vermieden werden. Zudem wirkt der in Figur 24 dargestellte Verlegesteinverband 500 wilder als der in Figur 22 dargestellte Verlegesteinverband 500. Durch die Wahl der Konturelemente 150 kann auf unterschiedliche Wünsche der Kunden eingegangen werden.

Das in den Figuren 21 bis 24 dargestellte Ausführungsbeispiel unterscheidet sich von dem in den Figuren 25 bis 28 dargestellten Ausführungsbeispiel dadurch, dass die Rechteckfunktion in den Figuren 25 bis 28 vorsieht, dass die untere Stufe 132 länger ist als die obere Stufe 134.

In Figur 25 und 27 weisen die als Pflastersteine ausgebildeten, innerhalb der Grundfläche 110 angeordneten Konturelemente 150 einen ein Rechteck umschließenden Umriss 152 auf. Hierbei sind vier Konturelemente 150 in zwei Reihen angeordnet. **In** den Reihen sind die nebeneinander angeordneten Konturelemente 150 um 90° gedreht zueinander angeordnet. Die äußeren Abschnitte der Umrisse 152 der Konturelemente 150 bilden den Umriss 112 der Grundfläche 110 aus. Hierbei bildet jedes Konturelement 150 zwei Stufen 132, 134 aus. Beispielsweise mit der schmalen Seite eine obere Stufe 134 einer Seite 122 des Umrisses 112 der Grundfläche 110 und mit der langen Seite eine untere Stufe 132 an einer anderen Seite 123 des Umrisses 112 der Grundfläche 110. Ein benachbartes Konturelement 150 bildet jeweils die andere Stufe 132, 134 aus. Dadurch bilden die Konturelemente 150 die zugrundeliegende Rechteckfunktion nach.

Das in Figur 26 und 28 dargestellte Ausführungsbeispiel unterscheidet sich von dem in Figur 25 und 27 dargestellten Ausführungsbeispiel dadurch, dass in dem in Figur 26 und 28 dargestellten Ausführungsbeispiel mehrere kleinere Konturelemente 150 die Grundfläche 110 ausfüllen. Die Umrisse 152 der Konturelemente 150 umschließen hierbei rechteckige oder quadratische Flächen, welche in Reihen angeordnet sind. Es wäre auch eine andere Anordnung vorstellbar.

In den in den Figuren 27 und 28 dargestellten Verlegemustern entstehen zwischen den Verlegesteinen 100 quadratische Aussparungen.

In einem alternativen nicht dargestellten Ausführungsbeispiel können innerhalb Grundfläche 110 Konturelemente 150 mit einem Umriss 152 angeordnet sein, welcher eine Anzahl von Wölbungen aufweist, welche jeweils von einer gedachten Sekante geschnitten werden. Dadurch wirken die Konturelemente 150 wie natürliche Steine. Da zwischen diesen Konturelementen unregelmäßigere Fugen 210 gebildet sind, fallen die quadratischen Aussparungen zwischen den Verlegesteinen 100 bei dieser Ausführung weniger auf.

Auch die quadratischen und rechteckigen Umrisse 152 könnten alternativ anstelle in einer Reihe auch mit unterschiedlicher Ausrichtung zueinander angeordnet werden.

Die Konturelemente 150, deren Umrisse 152 ein Rechteck oder ein Quadrat umschließen, können quaderförmige oder würfelförmige Pflastersteine ausbilden.

Die Konturelemente, deren Umrisse Wölbungen aufweisen, können Wackersteine oder andere natürlich wirkende Pflastersteine ausbilden.

Wie aus den Figuren 2, 3, 5 bis 13, 18 bis 20, 23, 24 weiter ersichtlich ist, sind die Konturelemente 150 im bestimmungemäß verlegtem Zustand des erfindungsgemäßen Verlegesteins 100 an der sichtbaren Oberfläche 108 angeordnet. Die Konturelemente 150 bilden einen Konturelementverband 200 mit Fugen 210 zwischen benachbarten Konturelementen 150, insbesondere an der sichtbaren Oberfläche 108 des erfindungsgemäßen Verlegesteins 100, aus.

In den Figuren 2 und 3 sind zwei Ausführungsbeispiele des erfindungsgemäßen Verlegesteins 100 dargestellt. Einer der Verlegesteine 100 weist neun Konturelemente 150 auf, der andere weist acht Konturelemente 150 auf.

Das in Figur 5 dargestellte Ausführungsbeispiel und das in Figur 6 dargestellte Ausführungsbeispiel des erfindungsgemäßen Verlegesteins 100 unterscheiden sich unter anderem von dem, und das in Figur 7 dargestellte Ausführungsbeispiel des erfindungsgemäßen Verlegesteins 100 durch die Anzahl und die Anordnung der Konturelemente 150. Die in den Figuren 5 und 6 dargestellten Ausführungsbeispiele weisen den gleichen Konturelementverband 200 auf, dieser umfasst siebzehn Komturelemente 150. Lediglich die Fixierung der Konturelemente 150 ist in diesen Ausführungsbeispielen zumindest teilweise unterschiedlich.

Das in Figur 7 dargestellte Ausführungsbeispiel weist einen Konturelementverband 200 auf, welcher neunzehn Konturelemente 150 umfasst.

Die Anzahl der Konturelemente 150 kann beliebig gewählt werden, solange diese innerhalb des Umrisses 112 angeordnet werden können. Zudem unterscheiden sich die in den Figuren 5 und 6 dargestellten Ausführungsbeispiele von dem in Figur 7 dargestellten Ausführungsbeispiel durch die Anordnung der Konturelemente 150.

Figur 8 zeigt, wie das in Figur 5 dargestellte Ausführungsbeispiel des erfindungsgemäßen Verlegesteins 100 im ausgefugten Zustand aussieht.

Figur 9 zeigt, wie das in Figur 7 dargestellte Ausführungsbeispiel des erfindungsgemäßen Verlegesteins 100 im ausgefugten Zustand aussieht.

In einem alternativen nicht dargestellten Ausführungsbeispiel kann die Anzahl und die Form der Konturelemente 150 bei den Ausführungsbeispielen identisch sein, jedoch kann die Anordnung der Konturelemente 150 an der Grundfläche 110 variieren.

In den Figuren 6 bis 7 und 10 bis 14 ist dargestellt, wie die Konturelemente 150 miteinander verbunden sein können. Wie aus den Figuren 5, 6 10 bis 14 ersichtlich ist, verbindet wenigstens ein Befestigungselement 160 wenigstens zwei Konturelemente 150 miteinander. Das jeweilige Befestigungselement 160 ist hierbei in Hochrichtung des Verlegesteins 100 beabstandet zu einer Konturelementoberseite 157 angeordnet, so dass zwischen der Oberseite 169 des Befestigungselements 160 und der Konturelementoberfläche 157 wenigstens ein Absatz gebildet ist. Dadurch kann unabhängig von der Ausrichtung des Verlegesteins 100 das Befestigungselement 160 von Füllmaterial abgedeckt sein (Figuren 2, 3, 8, 9, 23, 24). Das Befestigungselement 160 kann als mehreckiges Element 168 ausgebildet sein.

Wie aus den Figuren 5, 6 10 bis 14 weiter ersichtlich ist, sind die dargestellten Befestigungselemente 160, 162, 164, 166 zwischen den Konturelementen 150 angeordnet und verbinden Mantelflächen 158 von benachbarten Konturelementen 150 miteinander.

Weiter können die Konturelemente 150 beispielsweise durch Berührungsbereiche 154 (Figur 5 und 7) miteinander verbunden sein.

In Figur 6 sind die Konturelemente 150 zusätzlich durch Überschneidungen bzw. Überlappungen 156 miteinander verbunden.

Wie aus den Figuren 5, 6, 12 13 weiter ersichtlich ist, weisen einige Befestigungselemente 160, 162, 168 einen mehreckigen Querschnitt auf, wobei Seitenflächen dieser Befestigungselemente 160, 162, 168 an Mantelflächen 158 der Konturelemente 150 anliegen. Hierbei kann ein Befestigungselement 160, 162, 168 bis zu vier Konturelemente 150 miteinander verbinden. Ein weiteres Befestigungselement 160, 164 ist sternartig ausbildet und umfasst mehrere Stege, wobei jeder Steg an einem Endbereich an einem der Konturelemente 150 anliegt. Ein weiteres Befestigungselement 160, 166, 168 ist eine Kombination aus den beschriebenen Befestigungselementen 162, 164, 168 und weist im dargestellten Ausführungsbeispiel einen mehreckigen Querschnitt auf, von welchem ein Steg absteht.

Bei einem nicht dargestellten Ausführungsbeispiel des erfindungsgemäßen Verlegesteins 100 kann wenigstens eines der Befestigungselemente 160 zusätzlich oder alternativ an einer Unterseite der Konturelemente 150 angeordnet sein.

Bei einem weiteren nicht dargestellten Ausführungsbeispiel des erfindungsgemäßen Verlegesteins 100 kann das wenigstens eine Befestigungselement 160 als netzartige Struktur und/oder als Steg ausgebildet sein.

Der Steg kann einen rechteckigen Querschnitt aufweisen und kann mehrere Konturelemente 150 miteinander verbinden. Die netzartige Struktur kann mehrere Befestigungselemente 160 aufweisen, welche die Konturelemente 150 miteinander verbinden. Die Befestigungselemente 160 können aus einem anderen Material hergestellt sein als die Konturelemente 150.

In den dargestellten Ausführungsbeispielen des erfindungsgemäßen Verlegesteins 100 sind die Konturelemente 150 und die Befestigungselemente 160, 162, 164, 166, 168 aus demselben Material in derselben Gussform gefertigt.

In den in den Figuren 5 und 6 dargestellten Ausführungsbeispielen des erfindungsgemäßen Verlegesteins 100 ist jeweils wenigstens einem der Konturelemente 150 einen Abstandshalter 170 angeordnet. Dieser bildet zudem einen Abschnitt des Umrisses 112 aus. Das in Figur 7 dargestellte Ausführungsbeispiel des erfindungsgemäßen Verlegesteins 100 weist keinen Abstandshalter 170 auf.

In den in den Figuren 5 und 6 dargestellten Ausführungsbeispielen des erfindungsgemäßen Verlegesteins 100 sind wenigstens zwei gegenüberliegende Konturelemente 150 über Verbindungsbereiche 154 an korrespondierenden sich gegenüberliegenden Mantelflächen 158 miteinander verbunden.

In einem alternativen nicht dargestellten Ausführungsbeispiel des erfindungsgemäßen Verlegesteins 100 kann der Verlegestein 100 anstelle von Befestigungselementen 160 Verbindungsbereiche 154 zwischen den Konturelementen 150 aufweisen, so dass jedes Konturelement 150 mindestens ein weiteres Konturelement 150 berührt. Dadurch kann der erfindungsgemäße Verlegestein 100 aus sich berührenden und dadurch miteinander verbundenen Konturelementen 150 gebildet sein. Die Verbindungbereiche 154 können auch in einem nicht sichtbaren Bereich angeordnet sein. Hierbei kann es im ausgefugten Zustand so wirken, dass die Konturelemente 150 nicht miteinander verbunden sind.

In dem in Figur 10 dargestellten Ausführungsbeispiel des erfindungsgemäßen Verlegesteins 100 weist der Verlegestein 100 ausschließlich durch Befestigungselemente 160 miteinander verbundene Konturelemente 150 auf.

Das in Figur 6 dargestellte Ausführungsbeispiel des erfindungsgemäßen Verlegesteins 100 weist mehrere sich gegenüberliegende Konturelemente 150 auf, welche überlappend zueinander angeordnet sind und an Überlappungsbereichen 156 miteinander verbunden sind.

In einem alternativen nicht dargestellten Ausführungsbeispiel des erfindungsgemäßen Verlegesteins 100 kann der Verlegestein 100 anstelle von Befestigungselementen 160 Überlappungsbereiche 156 zwischen den Konturelementen 150 aufweisen, so dass jedes Konturelement 150 mit mindestens einem weiteren Konturelement 150 überlappt. Dadurch kann der erfindungsgemäße Verlegestein 100 aus sich überlappenden und dadurch miteinander verbundenen Konturelementen 150 gebildet sein.

Werden zwischen den erfindungsgemäßen Verlegesteinen 100 nicht dargestellte Überlappungsbereiche gewählt, aber keine Konturelemente 150 vorgesehen, entstehen zwischen zwei benachbarten Verlegesteinen 100 leere Konturelementbereiche, die mit Fugenmaterial befüllt werden können. Alternativ können diese Bereiche begrünt werden.

Ein nicht dargestelltes Ausführungsbeispiel des erfindungsgemäßen Verlegesteins 100 unterscheidet sich von den dargestellten Ausführungsbeispielen des erfindungsgemäßen Verlegesteins 100 dadurch, dass dieses ein Basiselement aufweist, dessen Oberseite der Grundfläche 110 entspricht. Die Konturelemente 150 sind am Basiselement insbesondere auf seiner Oberseite angeordnet. Der Umriss des Basiselements bildet den Umriss 112 der Grundfläche 110 und die Oberseite des Basiselements bildet die Grundfläche 110 aus. Die Konturelemente 150 können einteilig mit dem Basiselement ausgebildet sein. In einem weiteren alternativen nicht dargestellten Ausführungsbeispiel können die Konturelemente 150 auch mehrteilig ausgebildet sein und können jeweils an dem Basiselement befestigt und/oder angeformt sein.

In einem alternativen nicht dargestellten Ausführungsbeispiel des erfindungsgemäßen Verlegesteins 100 kann der Verlegestein 100 anstelle von Befestigungselementen 160 das Basiselement aufweisen, welches die Konturelemente 150 zuverlässig fixiert. Weiter ist eine Kombination aus sich berührenden oder sich überlappenden Konturelementen 150 und dem Basiselement vorstellbar.

Die Überlappungsbereiche 156, Verbindungsbereiche 154 und Befestigungselemente 160 können beliebig miteinander und/oder mit einem Basiselement kombiniert werden.

Das in Figur 7 dargestellte Ausführungsbeispiel des erfindungsgemäßen Verlegesteins 100 zeigt lediglich einen weiteren exemplarischen Konturelementverband 200. Einige der dargestellten Konturelemente 150 sind über Verbindungsbereiche 154 miteinander verbunden. Die nicht verbundenen Konturelemente 150 können über ein nicht dargestelltes Basiselement und/oder über nicht dargestellte Befestigungselemente 160 und/oder über nicht dargestellte Überlappungsbereiche 156 und/oder über nicht dargestellte Verbindungsbereiche 154 miteinander verbunden sein.

In einem alternativen nicht dargestellten Ausführungsbeispiel kann wenigstens eines der Konturelemente 150 des in Figur 7 dargestellten Ausführungsbeispiels am Rand Abstandshalter 170 aufweisen.

Zusätzlich oder alternativ kann das nicht dargestellte Basiselement wenigstens einen Abstandshalter 170 aufweisen.

Die Figuren 2, 3, 8, 9, 18, 23, 24. 26 27 zeigen die Ausführungsbeispiele des erfindungsgemäßen Verlegesteins 100 im ausgefugten Zustand. Hierbei können die Konturelemente 150 in geeigneter Art und Weise miteinander verbunden sein.

In einem nicht dargestellten Ausführungsbeispiel des erfindungsgemäßen Verlegesteins 100 können die Unterseite und die Oberseite des Verlegesteins 100 als sichtbare Oberfläche 108 verwendet werden. Hierbei kann der Verlegestein 100 um eine seiner horizontalen Achsen x, y um 180° gedreht werden. Daraus ergeben sich bei der Verlegung weitere Variationen des Verlegemusters. Beispielsweise können die Konturelemente 150 an der Oberseite und der Unterseite des Verlegesteins 100 unterschiedlich ausgestaltet sein. Hierbei können die Oberseiten und die Unterseiten beispielsweise unterschiedliche Färbungen aufweisen.

Das in Figur 18 dargestellte Ausführungsbeispiel des erfindungsgemäßen Verlegesteins 100 ist aus zwei Teilsteinen 109 gebildet. Der Verlauf der Verbindungsseite 131 zwischen den Teilsteinen 109 weist ebenfalls den periodischen Verlauf auf. Der periodische Verlauf entspricht der Sinusfunktion mit einer Periode, welche auch die anderen Seiten 121, 122, 123, 124 aufweisen.

Hierbei verläuft die Verbindungsseite 131 zwischen den Wendepunkten zweier gegenüberliegender Seiten 121, 123 und parallel zu den beiden anderen Seiten 122, 124. Die Teilsteine 109 weisen dadurch jeweils eine lange Seite 122, 124 131 mit einer vollständigen Periode der Sinusfunktion und eine schmale Seite mit einer halben Periode der Sinusfunktion auf. Teilsteine 109 sind auch mit Verlegesteinen 100 mit Rechteckfunktion möglich. Die Figuren 19 und 20 zeigen alternative Anordnungen der Teilsteine 109. In Figur 19 sind die Teilsteine 109 um 180° gedreht zueinander angeordnet. In Figur 20 sind die Teilsteine um 90° gedreht zueinander angeordnet.

Die Figuren 2, 3, 4, 11 bis 13, 15, 17, 22, 24, 27, 28 und 30 zeigen einen erfindungsgemäßen Verlegesteinverband 500 mit einer Mehrzahl von erfindungsgemäßen Verlegesteinen 100. Mehrere erfindungsgemäße Verlegesteine 100 können, wie aus den Figuren 4, 15, 17, 30 ersichtlich ist, welche lediglich die Umrisse 112 und die Verlegraster 510 der Verlegesteine 100 zeigen, in Reihen und Spalten verlegt werden.

Die Figuren 15 und 17 zeigen die Umrisse 112 und Verlegeraster 510 von zwei Ausführungsbeispielen der Verlegesteinverbände 500. Diese unterscheiden sich von den in Figur 2, 3, 4 dargestellten Verlegerastern 510 dadurch, dass die Seiten 120 des Umrisses 112 in Figur 15 zwei Perioden der Sinusfunktion aufweist und in Figur 17 vier vollständige Perioden der Sinusfunktion aufweist. In den Figuren 2, 3, 4 weisen die Seiten 120 lediglich eine Periode der Sinusfunktion auf. In Figur 30 ist das Verlegeraster 510 ein Sechseck und kein Quadrat 512.

Ein Verlegesteinverband 500 kann eine sogenannte Produktionslage ausbilden. Diese kann auf einer Palette angeordnet werden. Des Weiteren können Verlegesteine 100 einer Produktionslage gemeinsam bearbeitet und/oder gemeinsam maschinell verlegt werden. Hierbei kann die Produktionslage unterschiedliche oder gleiche Verlegesteine 100 aufweisen, wobei die Verlegesteine denselben Umriss 112 aufweisen. Die Verlegesteine 100 der Produktionslage können auch unabhängig voneinander verlegt werden.

Im Folgenden werden exemplarisch einige Verlegesteinverbände 500 beschrieben.

Der in Figur 4 dargestellte Verlegesteinverband 500 weist vier Reihen mit jeweils vier Verlegesteinen 100 auf.

Die Figuren 11, 12, 13, 14 zeigen einen Verlegesteinverband 500 mit zwei Reihen mit jeweils drei Verlegesteinen 100, 101, 102, 103, 104, 105, 106.

Die Figuren 22, 24, 28 zeigen einen Verlegesteinverband 500 mit drei Reihen mit jeweils vier Verlegesteinen 100, 101, 102, 103, 104.

Die Figur 27 zeigt einen Verlegesteinverband 500 mit drei Reihen mit jeweils fünf Verlegesteinen 100, 101, 102, 103, 104, 105.

Die Verlegesteinverbände 500 können auch mehr oder weniger Verlegesteine 100 aufweisen. Zudem können die Abmessungen der Verlegesteinverbände 500 an den zu belegenden Bereich angepasst werden.

Die Verlegesteine 100 der dargestellten Verlegesteinverbände 500 können im Verband 500 verleget werden. Hierbei können die Verbände 500 nebeneinander oder versetzt zueinander oder um 180° gedreht oder, wenn genügend Platz vorhanden ist, um 90° oder 270° gedreht zueinander verlegt werden. Zudem sind Fischgräten-Verlegemuster oder andere bekannte Verlegemuster mit den Verbänden umsetzbar.

Wie aus den Figuren 2, 3, 4, 15, 17, 22, 24, 27, 28 weiter ersichtlich ist, kann eine erste Seite 121 eines Verlegesteins 100 mit einer dritten Seite 123 eines benachbarten um 0° gedrehten bzw. sich in der Ausgangslage befindenden Verlegsteins 100 verzahnen und eine zweite Seite 122 eines Verlegesteins 100 kann mit einer vierten Seite 124 eines benachbarten um 0° gedrehten bzw. sich in der Ausgangslage befindenden Verlegesteins 100 verzahnen. Weiter können die dargestellten Verlegesteine 100 an Ort und Stelle um die Hochachse z im Mittelpunkt P um 90°, 180°, 270° oder 360° gedreht werden, so dass auch eine erste Seite 121 eines Verlegesteins 100 mit einer ersten Seite 121 oder einer zweiten Seite 122 oder einer dritten Seite 123 oder einer vierten Seite 124 eines benachbarten Verlegesteins 100 verzahnen kann. Das heißt, dass die Grundfläche 110 im Mittelpunkt P rotationssymmetrisch um 90°, 180°, 270° und 360° ist.

Die dargestellten Verlegesteinverbände 500 weisen Verlegesteine 100 auf, welche um 90° und/oder 180° und/oder 270° und/oder 360° um eine Hochachse z rotiert zueinander angeordnet sind. Da die Konturelementverbände 200 eine Rotationssymmetrie aufweisen, weisen die gedrehten Verlegesteine 100 einen anderen optischen Eindruck auf.

Wie aus den Figuren 29 und 30 weiter ersichtlich ist, kann in dem dargestellten Ausführungsbeispiel des Verlegesteinverbands 500 eine erste Seite 121 eines Verlegesteins 100 mit einer vierten Seite 124 eines benachbarten, um 0° gedrehten bzw. sich in der Ausgangslage befindenden Verlegsteins 100 verzahnen. Eine zweite Seite 122 eines Verlegesteins 100 mit einer fünften Seite 125 eines benachbarten um 0° gedrehten bzw. sich in der Ausgangslage befindenden Verlegsteins 100 verzahnen. Eine dritte Seite 123 eines Verlegesteins 100 kann mit einer sechsten Seite 126 eines benachbarten um 0° gedrehten bzw. sich in der Ausgangslage befindenden Verlegsteins 100 verzahnen. Zusätzlich kann der benachbarte Verlegestein um 60°, 120°, 180°, 240°, oder 300° gedreht sein, so dass die erste Seite 121 auch mit einer zweiten Seite 122, mit einer vierten Seite 124, mit einer fünften Seite 125 und einer sechsten Seite 126 eines benachbarte Verlegesteins 100 verzahnen kann. Das heißt, dass die Grundfläche 110 im Mittelpunkt P rotationssymmetrisch um 60°, 120°, 180°, 240°, 300° und 360° ist.

Wie aus den Figuren 2, 3, 5 bis 7, 18, 21, 23, 26 weiter ersichtlich, wird jede Seite 120, 121, 122, 123, 124 des Umrisses 112 der Grundfläche 110 von wenigstens zwei Konturelementumrissen 152 berührt. Dies ist auch in dem in Figur 29 und 30 dargestellten Ausführungsbeispiel möglich.

Die Oberseiten 169 der Befestigungselemente 160 und die Oberseite eines nicht dargestellten Basiselements sind unterhalb der Konturelementoberseiten 157 der Konturelemente 150 angeordnet, dadurch können die Befestigungselemente 160 und das Basiselement von Fugenmaterial abgedeckt werden.

Beispielsweise kann ein Abstand zwischen der sichtbaren Oberfläche 108 bzw. zwischen den Konturelementoberseiten 157 der Konturelemente 150 und den Oberseiten 169 der Befestigungselemente 160 25 mm betragen. Bei 70 mm tiefen Konturelementen 150 wären die Befestigungselemente 160 45 mm tief. Es sind auch andere Abstände und Abmessungen vorstellbar.

Beispielsweise kann ein Abstand zwischen der sichtbaren Oberfläche 108 bzw. zwischen den Konturelementoberseiten 157 der Konturelemente 150 und der Oberseite des Basiselements 25 mm betragen. Hierbei können die von der Oberseite des Basiselements abstehenden Konturelemente 150 25 mm tief sein.

Die Konturelemente 150 der Ausführungsbeispiele können lediglich Konturen und/oder Oberflächen eines Steins bzw. Pflastersteins sein. Eine Tiefe ist nur insofern erforderlich, dass zwischen den Konturelementen 150 Fugen 210 gebildet werden können.

Mindestens 75 % der Grundfläche 110 sind in den dargestellten Ausführungsbeispielen mit Konturelementen 150 befüllt bzw. bedeckt. Dadurch kann der optische Eindruck einer dicht belegten Oberfläche geschaffen werden. Weiter kann ein Verzahnen der erfindungsgemäßen Verlegesteine 100 ohne Basiselement erleichtert werden, wenn diese mehrere Konturelemente 150 aufweisen. Weiter können die Fugen zwischen den Verlegesteinen 100 besser kaschiert werden, wenn es viele Konturelemente 150 und dadurch viele Fugen 210 zwischen den Konturelementen 150 gibt.

Es sind Verlegesteinverbände 500 vorstellbar, welche lediglich ein Ausführungsbeispiel der erfindungsgemäßen Verlegesteine 100 aufweisen.

Zudem ist ein Verlegesteinverband 500 vorstellbar, in welchem die erfindungsgemäßen Verlegesteine 100 immer gleich angeordnet und ausgerichtet sind. Weiter kann der Verlegesteinverband 500 Verlegesteine 100 mit einem Basiselement aufweisen, dessen Querschnitt die Grundfläche 110 mit dem Umriss 112 ausbildet, welcher jedoch keine Konturelemente 150 an der Oberseite aufweist.

Wie aus Figur 10 und 11 weiter ersichtlich ist, sind die Konturelemente 150 der dargestellten Verlegesteine 100 dreidimensional ausgebildet. Die dargestellten Konturelemente 150 sind als Pflastersteine mit zwei Stirnseiten und die Stirnseiten miteinander verbindenden Mantelflächen 158 ausgebildet. Wenigstens eine der Stirnseiten der Pflastersteine bildet einen Bereich einer sichtbaren Oberfläche 108 des Verlegesteins 100 aus.

Wie aus den Figuren 10 bis 11 weiter ersichtlich ist, weisen die sechs dargestellten Verlegesteine 100 jeweils vier gedachte Seitenflächen auf, wobei wenigstens einer der am Rand angeordneten Konturelemente 150 benachbart zu wenigstens einer der Seitenflächen angeordnet ist und wenigstens einen Abstandshalter 170 aufweist. Der Abstandshalter 170 bildet einen Abschnitt der Seitenfläche aus. Die Abstandshalter 170 von benachbart zueinander angeordneten Verlegesteinen 100 liegen im bestimmungsmäßen Zustand aneinander an. Dadurch kann das Verlegen und das Transportieren der Verlegesteine 100 erleichtert werden, da die Verlegesteine 100 an den Abstandshaltern 170 aneinander anliegen können.

### Bezugszeichen

- 100, 101, 102, 103, 104, 105, 106: Verlegestein
- 108: sichtbare Oberfläche
- 109: Teilstein
- 110: Grundfläche
- 112: Umriss
- 120, 121, 122, 123, 124, 125. 126: Seite
- 131: Verbindungsseite
- 132: untere Stufe
- 134: obere Stufe
- 135: Amplitude
- 136: konkave Auslenkung
- 138: konvexe Auslenkung
- 139: Wendepunkt
- 140: Ecke

- 150: Konturelement
- 152: Umriss
- 154: Verbindungsbereich
- 156: Überlappungsbereich
- 157: Konturelementoberseite
- 158: Mantelfläche

- 160, 162, 164, 166: Befestigungselement
- 168: mehreckiges Element
- 169: Oberseite
- 170: Abstandshalter

- 200: Konturelementverband
- 210: Fuge

- 500: Verlegesteinverband
- 510: Verlegeraster
- 512: Quadrat
- Z: Hochachse
- X, Y: Horizontalachse

## Patentansprüche

1. Verlegestein (100), insbesondere zur Erstellung einer Erdreichabdeckung, mit einer gedachten Grundfläche (110) und mit mehreren Konturelementen (150), welche innerhalb der gedachten Grundfläche (110) angeordnet sind, wobei ein Umriss (112) der Grundfläche (110) eine Einhüllende für die Konturelemente (150) ausbildet,
wobei der Umriss (112) wenigstens vier gleich lange Seiten (120) umfasst, welche denselben Verlauf aufweisen, welchem eine vorgegebene periodische Funktion zu Grunde liegt,
wobei die Seiten (120) der Grundfläche (110) an Ecken (140) der Grundfläche (110) zusammenstoßen und diese Ecken (140) Ecken (140) eines Quadrats (512) oder eines geometrischen Körpers mit mehr als vier gleichlangen Seiten (120) bilden, wobei der Abstand zwischen gegenüberliegenden Ecken (140) des Quadrates (512) oder des geometrischen Körpers mit mehr als vier gleichlangen Seiten (120) einer vollständigen Periode oder einem Vielfachen der vollständigen Periode der Funktion des Verlaufs entspricht.

2. Verlegestein nach Anspruch 1, wobei die periodische Funktion, welche dem Verlauf zugrunde liegt, eine Sinusfunktion oder eine Rechteckfunktion ist, wobei die periodische Funktion innerhalb einer Periode zwei alternierend angeordnete Abschnitte (132, 134, 136, 138) aufweist, wobei ein erster Abschnitt (132, 136), welcher insbesondere als konkave Auslenkung (136) oder als untere Stufe (132) ausgebildet ist, näher an einem Mittelpunkt (P) verläuft als ein zweiter Abschnitt (134, 138), welcher insbesondere als konvexe Auslenkung (136) oder als obere Stufe (134) ausgebildet ist.

3. Verlegestein nach einem der Ansprüche 1 oder 2, wobei in Ecken (140) der Grundfläche (110) Wendepunkte (139) gegenläufiger Auslenkungen (132, 134, 136, 138) aufeinandertreffen und/oder
wobei die Grundfläche (110) im Mittelpunkt (P) rotationssymmetrisch um 90°, 180°, 270° und 360° ist und/oder
wobei gegenüberliegende Seiten (120) des Umrisses (112) der Grundfläche (110) parallel zueinander verlaufen.

4. Verlegestein nach einem der vorhergehenden Ansprüche, wobei der Verlegestein (100) aus zwei Teilsteinen (109) gebildet ist, wobei dem Verlauf einer Verbindungsseite (131) zwischen den Teilsteinen (109) ebenfalls die vorgegebene periodische Funktion zu Grunde liegt.

5. Verlegestein nach einem der vorhergehenden Ansprüche, wobei die Konturelemente (150) einen Konturelementverband (200) mit Fugen (210) zwischen benachbarten Konturelementen (150), insbesondere an einer sichtbaren Oberfläche (108) des Verlegesteins (100), ausbilden.

6. Verlegestein nach einem der vorhergehenden Ansprüche, wobei am Rand angeordnete Konturelemente (150) einen Umriss (152) aufweisen, welcher zumindest teilweise den Umriss (160) der gedachten Grundfläche (110) berührt.

7. Verlegestein nach einem der vorhergehenden Ansprüche, wobei die Konturelemente (150) als Pflastersteine mit zwei Stirnseiten und die Stirnseiten miteinander verbindenden Mantelflächen (158) ausgebildet sind, wobei wenigstens eine der Stirnseiten der Pflastersteine eine Konturelementoberseite (157) ausbildet, welche einen Bereich einer sichtbaren Oberfläche (108) des Verlegesteins (100) ausbildet,
und/oder wobei der Verlegestein (100) wenigstens vier gedachte Seitenflächen umfasst, welche jeweils entlang einer der Seiten (120) des Umrisses (112) verlaufen,
wobei wenigstens einer der am Rand angeordneten Konturelemente (150) benachbart zu wenigstens einer der gedachten Seitenflächen angeordnet ist und wenigstens eine Mantelfläche (158) und/oder eine Mantelfläche (158) mit einem Abstandshalter (170) aufweist,
wobei die Mantelfläche (158) und/oder der Abstandshalter einen Abschnitt der Seitenfläche ausbildet, insbesondere wobei die Abstandshalter (170) und/oder Mantelflächen (158) von benachbart zueinander angeordneten Verlegesteinen (100) im bestimmungsmäßen Zustand zumindest abschnittsweise aneinander anliegen.

8. Verlegestein nach Anspruch 6 oder 7, wobei die, insbesondere als Pflastersteine ausgebildeten Konturelemente (150) einen Umriss (152) aufweisen, welcher eine geometrische Form mit geradlinig verlaufenden Seiten aufweist, wobei der Umriss (152) die von oben sichtbare umlaufende Außenkontur der sichtbaren Konturoberseite (157) des jeweiligen Konturelements (150) ausbildet.

9. Verlegestein nach Anspruch 8, wobei die, insbesondere als Pflastersteine ausgebildeten innerhalb der Grundfläche (110) angeordnete Konturelemente (150) einen ein Quadrat oder ein Rechteck umschließenden Umriss (152) aufweisen, wobei die äußeren Abschnitte der Umrisse (152) der Konturelemente (150) den Umriss (112) der Grundfläche (110) ausbilden, insbesondere wobei den Seiten (120) des Umrisses (112) der Grundfläche (110) die Rechteckfunktion zugrunde liegt.

10. Verlegestein nach einem der Anspruch 6 bis 9, wobei die, insbesondere als Pflastersteine ausgebildeten Konturelemente (150)jeweils einen Umriss (152) aufweisen, welcher eine Anzahl von Wölbungen aufweist, welche jeweils von einer gedachten Sekante geschnitten werden, wobei der Umriss (152) der Konturelemente (150) die von oben sichtbare umlaufende Außenkontur des jeweiligen Konturelements (150) ist, insbesondere wobei die Sekanten gleichlang und/oder unterschiedlich lang ausgebildet sind.

11. Verlegestein nach einem der Ansprüche 5 bis 10, wobei wenigstens ein Befestigungselement (160) wenigstens zwei, insbesondere als Pflastersteine ausgebildete Konturelemente (150) miteinander verbindet, insbesondere wobei das wenigstens eine Befestigungselement (160) als netzartige Struktur und/oder als mehreckiges Element (168) ausgebildet ist.

12. Verlegestein nach Anspruch 11, wobei benachbarte, insbesondere als Pflastersteine ausgebildete Konturelemente (150) einen Abstand zueinander aufweisen und durch ein diesen Abstand überbrückendes mehreckiges Element (168), insbesondere einen Steg (162), miteinander verbunden sind, insbesondere wobei wenigstens eine Oberseite (169) des mehreckigen Elements (168) in Hochrichtung des Verlegesteins (100) beabstandet zu einer Konturelementoberseite (157) angeordnet ist, so dass zwischen der Oberseite (169) des mehreckigen Elements (168) und der Konturelementoberseite (157) wenigstens ein Absatz gebildet ist.

13. Verlegestein nach einem der Ansprüche 5 bis 12, wobei benachbarte, insbesondere als Pflastersteine ausgebildete Konturelemente (150) über aneinander anliegende Verbindungsbereiche (154) an korrespondierenden sich gegenüberliegenden Seitenflächen der Mantelfläche (158) miteinander verbunden sind,
und/oder wobei benachbarte, insbesondere als Pflastersteine ausgebildete Konturelemente (150) überlappend zueinander angeordnet sind und an Überlappungsbereichen (156) miteinander verbunden sind.

14. Verlegesteinverband (500) mit einer Mehrzahl von Verlegesteinen (100), wobei mehrere Verlegesteine (100) nach einem der vorhergehenden Ansprüche ausgebildet sind, insbesondere wobei die Verlegesteine (100) in einem quadratischen Verlegeraster (510) verlegbar sind.

15. Verlegesteinverband nach Anspruch 14, wobei die Verlegesteine (100) in ihrer Ausgangslage und/oder um 90° und/oder um 180° und/oder um 270° um eine Hochachse (z) rotiert zueinander angeordnet sind.
